# EUROPÄISCHE PATENTSCHRIFT

(11) **EP 2 322 297 B1**
(45) Veröffentlichungstag und Bekanntmachung des Hinweises auf die Patenterteilung: **09.11.2011**
(21) Anmeldenummer: 09180417.9
(22) Anmeldetag: 22.12.2009
(51) Int. Cl.: B21D 53/06, B21D 5/12, F28F 1/04, F28F 1/40

(54) **Flachrohr mit Turbulenzeinlage für einen Wärmetauscher, Wärmetauscher mit derartigen Flachrohren, sowie Verfahren und Vorrichtung zur Herstellung eines derartigen Flachrohres**
Flat tube with turbulence filter for a heat exchanger, heat exchanger with such flat tubes and method and device for producing such a flat tube
Tuyau plat doté d'un dépôt de turbulence pour un échangeur thermique, échangeur thermique doté de tels tuyaux plats, ainsi que procédé et dispositif de fabrication d'un tel tuyau plat

(30) Priorität: 17.11.2009 DE 102009053579
(43) Veröffentlichungstag der Anmeldung: 18.05.2011
(73) Patentinhaber: ARUP Alu-Rohr u. -Profil GmbH, 44357 Dortmund (DE)
(72) Erfinder: Aplienz, Norbert, 48249 Dülmen (DE)
(74) Vertreter: Patentanwälte Dr. Solf & Zapf

(56) Entgegenhaltungen:
- EP-A1- 1 605 221
- EP-A1- 1 705 446
- EP-A2- 0 704 667
- WO-A2-95/05571
- DE-A1-102006 031 675
- DE-A1-102008 007 597
- US-A- 5 271 151
- US-A- 5 560 425

## Beschreibung

Die vorliegende Erfindung betrifft ein Flachrohr für Wärmetauscher, insbesondere für Ladeluftkühler, mit einer innen liegenden Turbulenzeinlage sowie einen Wärmetauscher, insbesondere einen Ladeluftkühler aufweisend derartige Flachrohre und ein Verfahren sowie eine Vorrichtung zur Herstellung eines derartigen Flachrohres.

Gattungsgemäße Flachrohre dienen üblicherweise zur strömungstechnischen Verbindung eines Einlasssammelbehälters mit einem Auslasssammelbehälter eines Wärmetauschers, z.B. eines Ladeluftkühlers oder eines Ölkühlers, wozu die Flachrohre übereinander gestapelt und mit ihren Rohrbreitseiten benachbart zueinander angeordnet sind und mit ihren Rohrenden jeweils in den Einlass- und den Auslasssammelbehälter münden. Zudem sind vorzugsweise zwischen den Flachrohren lamellen- bzw. wellenartige Bleche angeordnet, die mit ihren Scheiteln an den Breitseiten der Flachrohre angelötet sind. Die Bleche dienen zur Vergrößerung der Wärmeaustauschfläche. Durch die Flachrohre strömt ein flüssiges oder gasförmiges, zu kühlendes Medium, z.B. Ladeluft, und zwischen den Flachrohren und durch die Bleche hindurch strömt ein gasförmiges oder flüssiges, Wärme aufnehmendes Medium, bevorzugt Luft, wobei ein Wärmeaustausch zwischen den beiden Medien stattfindet.

Um die Wärmeübertragung zu verbessern, ist es beispielsweise aus EP-A-160 5221 und DE 10 2006033570 A bekannt, dass die Flachrohre innen liegende Turbulenzbleche bzw. Turbulenzeinlagen aufweisen. Diese dienen primär der Erzeugung einer turbulenten Strömung des durch die Flachrohre strömenden Mediums. Zudem können die Turbulenzeinlagen mit der Rohrwand der Flachrohre verlötet sein, so dass sie auch der Erhöhung der Innendruckfestigkeit aufgrund einer Zugankerwirkung dienen.

Bei den Turbulenzeinlagen handelt es sich beispielsweise um gewellte Bleche ("UVave-Fins"), die beispielsweise mittels Rollverformung hergestellt werden und mehrere zueinander benachbarte, sich jeweils in eine Rohrlängsrichtung durchgehend erstreckende Strömungskammern bilden. Alternativ dazu handelt es sich bei den Turbulenzeinlagen um so genannte Offset-Fins, die jeweils Strömungskammern bilden, die in Rohrlängsrichtung hintereinander angeordnet sind, wobei die hintereinander angeordneten Strömungskammern in eine Rohrquerrichtung zueinander versetzt angeordnet sind. Dadurch entstehen versetzt zueinander angeordnete Kanten, auf die die Strömung auftrifft, wodurch Turbulenz erzeugt wird. Eine mögliche Ausführungsform von Offset-Fins ist z.B. aus der DE 10 2006 031 675 A1 bekannt.

Zur Herstellung der Flachrohre mit innenliegender Turbulenzeinlage werden die vorgefertigten Turbulenzeinlagen üblicherweise in die vorgefertigten Flachrohre eingeschoben und zweckmäßigerweise mit diesen verlötet. Dieses Herstellungsverfahren ist relativ aufwendig. Insbesondere handelt es sich dabei um einen mehrstufigen Prozess, bei dem die Flachrohre mehrmals in die Hand genommen werden müssen, was hohe Kosten mit sich bringt.

Zudem ist es beispielsweise aus der DE 10 2006 031 675 A1 bekannt, die Flachrohre mitsamt den Turbulenzeinlagen aus einem Stück zu fertigen. Dazu wird ein Abschnitt eines Flachbandes zunächst u.a. mittels Rollverformung kontinuierlich zu einer Endlos-Turbulenzeinlage verformt, wobei seitlich neben dem verformten Abschnitt das Flachband glatt belassen wird. Anschließend werden die glatten Abschnitte abgekantet und um den verformten Abschnitt herum gewickelt, so dass ein Endlosflachrohr gebildet wird. Das Endlosflachrohr wird anschließend längsseitig verschweißt und abgelängt.

Aus der US-5 105 540 ist es bekannt, Flachrohre mit den Turbulenzeinlagen aus zwei Endlosflachbänder zu fertigen.

Aufgabe der Erfindung ist es, ein Verfahren und eine Vorrichtung bereit zu stellen, mittels dem/der Flachrohre für Wärmetauscher insbesondere für Ladeluftkühler, mit einer innen liegenden Turbulenzeinlage, einfach, schnell und kostengünstig herstellbar sind.

Zudem ist Aufgabe der vorliegenden Erfindung die Bereitstellung eines Flachrohres für Wärmetauscher, insbesondere für Ladeluftkühler, mit einer innen liegenden Turbulenzeinlage, das einfach, schnell und kostengünstig herstellbar ist, eine hohe Stabilität gegenüber Druckbelastung von außen und innen aufweist und gute Wärmetauschereigenschaften aufweist.

Weitere Aufgabe der Erfindung ist die Bereitstellung eines Wärmetauschers, insbesondere eines Ladeluftkühlers, mit derartigen Flachrohren.

Diese Aufgaben werden durch ein Verfahren mit den Merkmalen von Anspruch 13, eine Vorrichtung mit den Merkmalen von Anspruch 27, ein Flachrohr mit den Merkmalen von Anspruch und einen Wärmetauscher mit den Merkmalen von Anspruch 12 gelöst.

Im Folgenden wir die Erfindung anhand einer Zeichnung beispielhaft näher erläutert. Es zeigen:
- Figur 1:: Eine schematische, rohrschmalseitige Ansicht des erfindungsge- mäßen Wärmetauschers
- Figur 2:: Einen schematischen Querschnitt des erfindungsgemäßen Flach- rohres
- Figur 3:: Schematisch eine Seitenansicht einer erfindungsgemäßen Vorrich- tung
- Figur 4:: Schematisch einen Querschnitt eines nicht abgekanteten Endlos- profilbleches
- Figur 5:: Schematisch einen Querschnitt des abgekanteten Endlosprofilble- ches und eines abgekanteten Endlosflachbandmaterials zur Her- stellung einer Rohrwand

- Figur 6:: Schematisch einzelne Schritte des Umformvorgangs des Endlos- flachbandmaterials und des Endlosprofilbleches zu einem Endlos- flachrohr mit Endlosturbulenzeinlage
- Figur 7:: Schematisch zwei übereinander angeordnete Biegerollen
- Figur 8:: Schematisch zwei übereinander angeordnete Abkantrollen einer ersten Abkanteinrichtung

Der erfindungsgemäße Wärmetauscher 1 (Fig.1) weist einen Einiasssammelbehälter 2, einen dazu beabstandet angeordneten Auslasssammeibehälter 3, mehrere parallel zueinander und nebeneinander, sowie voneinander beabstandet angeordnete erfindungsgemäße Flachrohre 4, sowie vorzugsweise zwischen den Flachrohren 4 angeordnete und mit diesen in Verbindung stehende lamellenartige bzw. wellenartige Bleche 5 auf, die zur Vergrößerung der Wärmeaustauschfläche dienen. Die Flachrohren 4 sind dabei zwischen den beiden Sammelbehältern 2, 3 angeordnet und verbinden diese strömungstechnisch miteinander. Der Einlasssammelbehälter 2 weist eine Einlassöffnung zum Einlassen des zu kühlenden ersten Mediums, insbesondere Ladeluft, in den Einlasssammefbehälter 2 auf. Der Auslasssammelbehälter 3 weist eine Auslassöffnung zum Auslassen des gekühlten ersten Mediums, aus dem Auslasssammelbehälter 3 auf. Dabei schließt sich an die Einlassöffnung vorzugsweise ein Einlassanschlussstutzen 6 zum Anschluss an das Kühl- oder Heizsystem und an die Auslassöffnung ein Auslassanschlussstutzen 7 zum Anschluss an das Kühl- oder Heizsystem an. Bei dem erfindungsgemäßen Wärmetauscher 1 handelt es sich somit um einen Gegenstromwärmetauscher, bei dem ein erstes, zu kühlendes bzw. Wärme abgebendes, flüssiges oder gasförmiges Medium von dem Einlasssammelbehälter 2 in einer Strömungsrichtung 8 durch die Flachrohre 4 hindurch in den Auslasssammelbehälter 3 strömt und dabei gekühlt wird. Die Kühlung erfolgt durch Wärmeaustausch mit einem zweiten, kühlenden bzw. Wärme aufnehmenden, vorzugsweise gasförmigen, Medium, z.B. Luft, das in einer Gegenstromrichtung 9 zwischen den Flachrohren 4, um die lamellenartigen Bleche 5 senkrecht zur Strömungsrichtung 8 herum strömt und dabei Wärme aufnimmt.

Ein erfindungsgemäßes Flachrohr 4 (Fig. 2) weist jeweils eine Rohrwand 10 mit einer Rohrwandaußenfläche 11 und einer Rohrwandinnenfläche 12, sowie zwei sich gegenüberliegenden und zueinander parallelen Rohrbreitseitenwandungen 13 und zwei sich gegenüberliegenden und zueinander parallelen Rohrschmalseitenwandungen 14 auf, über die die Rohrbreitseitenwandungen 13 ineinander übergehen. Sowohl die beiden Rohrbreitseitenwandungen 13 als auch die beiden Rohrschmalseitenwandungen 14 sind vorzugsweise ebenflächig bzw. eben bzw. plattenförmig ausgebildet, so dass das Flachrohr 4 einen rechteckigen Querschnitt aufweist. Die Rohrschmalseitenwandungen 14 können aber auch abgerundet bzw. halbrund ausgebildet sein, so dass das Flachrohr 4 einen im Wesentlichen flachovalen Querschnitt aufweist (nicht dargestellt). Die Rohrwand 10 begrenzt zudem ein Rohrinneres, das einen sich parallel zu einer mittigen Rohrlängsachse 15 erstreckenden Strömungskanal 16 des Flachrohres 4 bildet. Zudem weist das erfindungsgemäße Flachrohr 4 eine Rohrmittenebene 17 auf, die die Rohrlängsachse 15 enthält und mittig zwischen den beiden Rohrbreitseitenwandungen 13 und parallel zu diesen angeordnet ist. Das Flachrohr 4 ist vorzugsweise symmetrisch zur Rohrmittenebene 17 ausgebildet. Außerdem weist das Flachrohr 4 eine zur Rohrlängsachse 15 parallele Rohrlängsrichtung 18 und eine Rohrbreitenrichtung 19, die senkrecht zur Rohrlängsrichtung 18 und parallel zur Rohrmittenebene 17 ist, auf.

Außerdem ist die Rohrwand 10 durch Rollverformung hergestellt und ist längsseitig verschlossen, insbesondere mittels einer sich parallel zur Rohrlängsrichtung 18 erstreckenden Längsschweißnaht 20, worauf weiter unten näher eingegangen wird. Die Längsschweißnaht 20 ist zweckmäßigerweise an einer der beiden Schmalseitenwandungen 14 und mittig in Bezug zu dieser angeordnet und erstreckt sich parallel zur Rohrlängsachse 15. Mittels der Längsschweißnaht 20 sind aneinander angrenzende bzw. aneinander anstoßende Rohrwandlängskanten bzw. Rohrwandstoßkanten 75 (Fig. 6) der Rohrwand 10 miteinander verschweißt. Die aneinander angrenzenden Rohrwandlängskanten 75 können aber auch auf andere Weise miteinander verbunden sein, beispielsweise miteinander verklebt oder verlötet sein.

Das erfindungsgemäße Flachrohr 4 weist zudem eine innen liegende, im Strömungskanal 16 angeordnete Stabilisationseinlage bzw. Turbulenzeinlage 21 auf, auf deren Ausgestaltung weiter unten näher eingegangen wird. Die Turbulenzeinlage 21 wird üblicherweise auch als Turbulator oder als Fin bezeichnet.

Im Folgenden wird das erfindungsgemäße Herstellungsverfahren mittels der erfindungsgemäßen Vorrichtung 22 näher beschrieben:

Die erfindungsgemäße Vorrichtung 22 (Fig.3) weist eine Turbulenzeinlagen-Vorfertigungseinrichtung 23, eine Rohrwandmaterial-Vorfertigungseinrichtung 24, eine Zusammenführeinrichtung 25, mehrere Biegeeinrichtungen 26a,b, vorzugsweise eine Schweißeinrichtung 27 und eine Trenneinrichtung 29 auf.

Die Turbulenzeinlagen-Vorfertigungseinrichtung 23 weist eine erste Bevorratungseinrichtung 30 für ein erstes metallisches Endlosflachbandmaterial 31 zur Herstellung der Turbulenzeinlage 21, vorzugsweise eine der ersten Bevorratungseinrichtung 30 in eine horizontale Förderrichtung 32 nachgeordnete Stanzeinrichtung 28, eine der Stanzeinrichtung 28 in Förderrichtung 32 nachgeordnete Verformungseinrichtung 33 und eine der Verformungseinrichtung 33 nachgeordnete erste Abkanteinrichtung 50 auf.

Die Bevorratungseinrichtung 30 ist z.B. ein Bandspeicher und weist zumindest eine Vorratsrolle 74 auf, von der das zweckmäßigerweise ein- oder beidseitig lotplattierte, metallische erste Endlosflachbandmaterial 31 im wesentlichen kontinuierlich abgewickelt wird. Das erste Endlosflachbandmaterial 31 weist dabei zweckmäßigerweise eine Wandstärke von 0,05 bis 0,5 mm, bevorzugt 0,1 bis 0,2 mm auf. Zudem besteht das erste Endlosflachbandmaterial 31 vorzugsweise aus Aluminium und/oder Kupfer und/oder Stahl. Die Führung des ersten Endlosflachbandmaterials 31 erfolgt zweckmäßigerweise so, dass das ebenflächige Endlosflachbandmaterial 31 horizontal ausgerichtet ist. Zudem weist die Bevorratungseinrichtung 30 vorzugsweise in an sich bekannter Weise in Förderrichtung 32 der Vorratsrolle 74 nachgeordnet mehrere tanzende Rollen (nicht dargestellt) auf, die jeweils in Förderrichtung 32 hintereinander und vertikal zueinander versetzt angeordnet sind und unabhängig voneinander in vertikaler Richtung beweglich sind, so dass sie eine variable Länge des ersten Flachbandmaterials 31 einspannen können. Von den tanzenden Rollen wird das erste Flachbandmaterial 31 dann weiter zur Stanzeinrichtung 28 gefördert.

Die Stanzeinrichtung 28 dient zum Ausstanzen von Löchern (nicht dargestellt) aus dem ersten Endlosflachbandmaterial 31. Mittels der Stanzeinrichtung 28 werden eine oder mehrere sich parallel zur Förderrichtung 32 erstreckende Reihen von Löchern erzeugt. Die Löcher dienen zur Turbulenzerzeugung, worauf weiter unten näher eingegangen wird. Dazu weist die Stanzeinrichtung 28 zumindest zwei sich gegenüberliegende Stanzrollen auf, zwischen denen das erste Flachbandmaterial 31 durchgeführt wird. Dabei weist eine der beiden Stanzrollen entsprechende, vorstehende Stempelelemente und die andere Stanzrolle weist entsprechende Aussparungen auf, in die die Stempelelemente eintauchen können.

Alternativ zur Stanzeinrichtung oder zusätzlich dazu ist eine Prägeeinrichtung (nicht dargestellt) zum Einbringen von Turbulenz erzeugenden Prägungen in das erste Flachbandmaterial 31 vorhanden. Die Prägeeinrichtung weist in an sich bekannter Weise zwei sich gegenüberliegende Prägerollen auf.

Von der Stanzeinrichtung 28 bzw. der Prägeeinrichtung wird das erste Flachbandmaterial 31 dann weiter zur Verformungseinrichtung 33 gefördert.

Die Verformungseinrichtung 33 dient zur Verformung bzw. Umformung des ersten Flachbandmaterials 31 zu einem profilierten Endlosprofilblech 35 mit einem vorbestimmten Querschnittsprofil (Figur 4). Die Verformung erfolgt zweckmäßigerweise mittels Rollverformung, im Folgenden auch Prägen genannt. Dazu weist die Verformungseinrichtung 33 zwei in vertikaler Richtung übereinander angeordnete, drehbar gelagerte Verformungsrollen bzw. Prägerollen 34a, 34b auf, deren Drehachsen horizontal und senkrecht zur Förderrichtung 32 ausgerichtet und die vertikal fluchtend zueinander angeordnet sind. Die beiden Prägerollen 34a, 34b sind zudem in gegenläufige Drehrichtungen antreibbar und derart voneinander beabstandet angeordnet, dass das erste Flachbandmaterial 31, wenn es zwischen den beiden Prägerollen 34a, 34b durchgeführt wird, geprägt wird. Zum Einbringen der Prägungen in das erste Flachbandmaterial 31 weisen die beiden Prägerollen 34a, 34b jeweils außenliegende, umlaufende und im wesentlichen zylindrische Prägeflächen auf, die jeweils die positiven bzw. negativen Prägeformen der in das erste Flachbandmaterial 31 einzubringenden Prägungen aufweisen. Insbesondere weist die Prägefläche der unteren Prägerolle 34b positive, konvexe bzw. hervorstehende Prägeformen auf und die Prägefläche der oberen Prägerolle 34a die entsprechenden negativen, konkaven, also nach einwärts gewölbten Prägeformen dazu auf.

Das erzeugte Endlosprofilblech 35 weist eine Profilblechwandung 43, zwei seitliche Profilblechlängskanten 36, eine erste Profilblechbreitseite 44 und eine zweite, der ersten Profilblechbreitseite 44 gegenüberliegende Profilblechbreitseite 45, eine Längserstreckung in Förderrichtung 32 und eine Quererstreckung in eine horizontale, zur Förderrichtung 32 senkrechte Profilblechquerrichtung 37 auf. Zweckmäßigerweise ist die erste Profilblechbreitseite 44 oberhalb der zweiten Profilblechbreitseite 45 angeordnet.

Von der einen der beiden Profilblechlängskanten 36 aus und in Profilblechquerrichtung 37 gesehen weist das Endlosprofilblech 35 zunächst einen ersten äußeren unverformten, prägefreien, ebenflächigen, plattenförmigen Abschnitt 38 auf. Der erste äußere ebenflächige Abschnitt 38 ist zweckmäßigerweise horizontal ausgerichtet. An den ersten äußeren ebenflächigen Abschnitt 38 schließt sich in Profilblechquerrichtung 37 gesehen ein erster verformter bzw. profilierter, insbesondere geprägter, Abschnitt 39 an. An den ersten verformten Abschnitt 39 schließt sich in Profilblechquerrichtung 37 gesehen ein mittiger unverformter, prägefreier, ebenflächiger, plattenförmiger Abschnitt 40 an. Die erste Profilblechbreitseite 44 und die zweite Profilblechbreitseite 45 des mittigen ebenflächigen Abschnitts 40 sind jeweils koplanar zur ersten Profilblechbreitseite 44 bzw. der zweiten Profilblechbreitseite 45 des ersten äußeren unverformten Abschnitts 38. An den mittigen ebenflächigen Abschnitt 40 schließt sich in Profilblechquerrichtung 37 gesehen ein zweiter verformter bzw. profilierter, insbesondere geprägter, Abschnitt 41 an. An den zweiten verformten Abschnitt 41 schließt sich in Profilblechquerrichtung 37 gesehen ein zweiter äußerer unverformter, prägefreier, ebenflächiger, plattenförmiger Abschnitt 42 an. Die erste Profilblechbreitseite 44 und die zweite Profilblechbreitseite 45 des zweiten äußeren ebenflächigen Abschnitts 42 sind jeweils koplanar zur ersten Profilblechbreitseite 44 bzw. zweiten Profilblechbreitseite 45 des ersten äußeren unverformten Abschnitts 38.

Die beiden verformten Abschnitte 39, 41 weisen jeweils im Querschnitt gesehen vorzugsweise ein Trapezprofil 46 auf. Das heißt, die beiden verformten Abschnitte 39, 41 sind nach Art eines Trapezprofübleches bzw. eines Trapezbleches ausgebildet. Das Trapezprofil 46 und damit die verformten Abschnitte 39, 41 weisen jeweils erste und zweite sich jeweils bevorzugt horizontal erstreckende, ebenflächige, plattenförmige zueinander parallele Scheitelwandungen 47,48 auf, wobei die ersten Scheitelwandungen 47 in vertikaler Richtung und in Profilblechquerrichtung 37 gesehen zu den zweiten Scheitelwandungen 38 versetzt bzw. beabstandet angeordnet sind. Dabei sind die ersten Scheitelwandungen 47 zweckmäßigerweise höher als die zweiten Scheitelwandungen 48 angeordnet. Außerdem sind die erste Profilblechbreitseite 44 und die zweite Profilblechbreitseite 45 der zweiten Scheitelwandungen 48 jeweils koplanar zur ersten Profilblechbreitseite 44 bzw. der zweiten Profilblechbreitseite 45 der ebenflächigen Abschnitte 38,40,42. Zudem sind die ersten und zweiten Scheitelwandungen 47,48 in Profilquerrichtung 37 gesehen abwechselnd angeordnet. Durch schräge, vorzugsweise ebenflächige, plattenförmige Schenkeiwandungen 49 ist jeweils eine erste Scheitelwandung 47 mit einer zweiten Scheitelwandung 48 verbunden. Insbesondere schließt eine Schenkelwandung 49 mit einer ersten Scheitelwandung 47 einen Winkel α ein, wobei 90 < α ≤ 135°. Die Schenkelwandungen 49 und die Scheitelwandungen 47, 48 und somit das Trapezprofil 46 weisen eine Längserstreckung in Förderrichtung 32 auf.

Vorzugsweise ist das Endlosprofilblech 35 symmetrisch zu einer mittigen, sich parallel zur Förderrichtung 32 und senkrecht zur Profilblechquerrichtung 37 erstreckenden Profilblechmittelebene 65 ausgebildet. Die Profilblechmittenebene 65 schneidet das Endlosprofilblech 35 im mittigen ebenflächigen Bereich 40. Von der Profilblechmittelebene 65 ausgehend schließen sich beidseits je einer der beiden verformten Bereiche 39,41 an den mittigen ebenflächigen Bereich 40 an. An jeden der beiden verformten Bereiche 39,41 wiederum schließt sich einer der beiden ebenflächigen Bereiche 38,42 an.

Des Weiteren ist zweckmäßigerweise die Erstreckung der ersten Scheitelwandungen 47 in Profilblechquerrichtung 37 gesehen kleiner als die Erstreckung der zweiten Scheitelwandungen 48. Vorzugsweise weisen die ersten Scheitelwandungen 47 eine Erstreckung in Profilblechquerrichtung 37 von 1 bis 5 mm auf. Die zweiten Scheitelwandungen 48 weisen vorzugsweise eine Erstreckung in Profilblechquerrichtung 37 von 1 bis 5 mm auf.

Außerdem sind die eingestanzten Löcher bzw. die Turbulenz erzeugenden Prägungen zweckmäßigerweise so eingebracht, dass sie nach dem Verformen in den Schenkelwandungen 49 vorhanden sind.

Alternativ zum Trapezprofil 46 weisen die beiden verformten Abschnitte 39, 41 jeweils im Querschnitt gesehen ein anderes Wellenprofil, insbesondere ein sinusartiges Wellenprofil oder ein Dreiecksprofil oder ein Rechteckprofil auf.

Die erste Abkanteinrichtung 50 dient zum Abkanten bzw. Umbiegen des Endlosprofilbleches 35 im Bereich der beiden Profilblechlängskanten 36, also im Bereich der beiden äußeren ebenflächigen Abschnitte 38, 42. Insbesondere wird das Endlosprofilblech 35 um 90° abgewinkelt bzw. umgebogen. Dadurch werden zwei seitliche Stegwandungen 51 gebildet, die um 90° in Bezug zur Profilblechquerrichtung 37 abgewinkelt sind und somit vertikal ausgerichtet sind. Die beiden Stegwandungen 51 weisen jeweils endseitig eine der beiden Profübiechlängskanten 36 auf. Das Abkanten erfolgt vorzugsweise mittels Rollverformung. Infolgedessen weist die erste Abkanteinrichtung 50 zwei übereinander angeordnete Abkantrollen 82a, 82b auf (Fig. 8).

Die obere Abkantrolle 82a weist eine mittige, zylindrische Mantelfläche 83 auf, mit der die obere Abkantrolle 82a auf den mittigen ebenflächigen Abschnitt 40 drückt. An die mittige Maritelfläche 83 schließen sich beidseits zwei wiederum zylindrische Mantelflächen 84 an, die einen geringeren Durchmesser als die mittige Mantelfläche 83 aufweisen und die an den ersten Scheitelwandungen 47 anliegen. An die beiden zylindrischen Mantelflächen 84 schließt sich jeweils eine äußere Abkantscheibe 85 mit jeweils einer zylindrischen Mantelfläche 85a an. Der Durchmesser der Mantelflächen 85a entspricht dem Durchmesser der mittigen Mantelfläche 83. Die beiden Mantelflächen 85a drücken auf die zweiten äußeren ebenflächigen Abschnitte 38,42 drauf, wobei allerdings ein Teil der zweiten äußeren ebenflächigen Abschnitte 38,42 jeweils über die äußeren Mantelflächen 85a übersteht.

Die untere Abkantrolle 82b weist eine zylindrische Mantelfläche 86 auf, an die sich jeweils endseitig eine äußere Abkantscheibe 87 mit einer zylindrischen Mantelfläche 87a anschließt. Die beiden Mantelflächen 87a weisen einen größeren Durchmesser als die mittige Mantelfläche 86 auf. Die mittige Mantelfläche 86 liegt an den zweiten Scheitelwandungen 48 und einem Teil der äußeren ebenflächigen Abschnitte 38,42 an. Der über die äußeren Mantelflächen 85a der oberen Abkantrolle 82a überstehende Teil der äußeren ebenflächigen Abschnitte 38,42, wird zwischen den beiden Abkantscheiben 85, 87 umgebogen.

Die Rohrwandmaterial-Vorfertigungseinrichtung 24 ist parallel zur Turbulenzeinlagen-Vorfertigungseinrichtung 23, insbesondere unterhalb dieser angeordnet. Die Rohrwandmaterial-Vorfertigungseinrichtung 24 weist eine zweite Bevorratungseinrichtung 52 für ein zweites metallisches Endlosflachbandmaterial 53 zur Herstellung der Rohrwand 10 der Flachrohre 4, und bevorzugt eine der zweiten Bevorratungseinrichtung 52 in Förderrichtung 32 nachgeordnete zweite Abkanteinrichtung 54 auf.

Die zweite Bevorratungseinrichtung 52 ist ebenfalls z.B. ein Bandspeicher und weist zumindest eine Vorratsrolle 55 auf, von der das zweckmäßigerweise einoder beidseitig lotplattierte, metallische zweite Endlosflachbandmaterial 53 im wesentlichen kontinuierlich abgewickelt wird. Das zweite Endlosfilachbandmaterial 53 weist dabei zweckmäßigerweise eine Wandstärke entsprechend der gewünschten Wandstärke der Rohrwand 10 des herzustellenden Flachrohres 4 von 0,2 bis 0,8 mm, bevorzugt 0,25 bis 0,35 mm auf. Zudem besteht das zweite Endlosflachbandmaterial 53 vorzugsweise aus Aluminium und/oder Kupfer und/oder Stahl, wobei es nicht aus demselben Werkstoff wie das erste Endlosflachbandmaterial 31 bestehen muss. Außerdem weist das zweite Endlosflachbandmaterial 53 zwei sich parallel zur Förderrichtung 32 erstreckende Bandlängskanten 56 sowie eine, bevorzugt horizontale, erste, ebenflächige Bandbreitseite 60 und eine, bevorzugt horizontale, zweite, ebenflächige Bandbreitseite 61 auf. Die erste Bandbreitseite 60 ist bevorzugt oberhalb der zweiten Bandbreitseite 61 angeordnet. Die Führung des zweiten Endlosflachbandmaterials 53 erfolgt somit zweckmäßigerweise ebenfalls so, dass das plattenförmige Endlosflachbandmaterial 53 horizontal ausgerichtet ist. Insbesondere sind das erste und zweite Endlosfilachbandmaterial 31,53 beide horizontal ausgerichtet und in vertikaler Richtung fluchtend zueinander angeordnet. Die zweite Bevorratungseinrichtung 52 weist vorzugsweise ebenfalls in an sich bekannter Weise in Förderrichtung 32 der Vorratsrolle 55 nachgeordnet mehrere tanzende Rollen (nicht dargestellt) auf, die jeweils in Förderrichtung 32 hintereinander und vertikal zueinander versetzt angeordnet sind und unabhängig voneinander in vertikaler Richtung beweglich sind, so dass sie eine variable Länge des zweiten Flachbandmaterials 53 einspannen können. Von den tanzenden Rollen wird das zweite Flachbandmaterial 53 dann weiter zur zweiten Abkanteinrichtung 54 gefördert.

Die zweite Abkanteinrichtung 54 dient zum Abkanten bzw. Umbiegen bzw. Abwinkeln des zweiten Endlosflachbandmaterials 53 im Bereich der beiden Bandlängskanten 56. Insbesondere wird das zweite Endlosflachbandmaterial 53 um 90° abgewinkelt. Das heißt, es werden zwei seitliche Stegwandungen 57 (Figur 5) gebildet, die um 90° in Bezug zu einer horizontalen Bandquerrichtung 58 nach oben abgewinkelt sind und somit vertikal ausgerichtet sind. Die beiden Stegwandungen 57 weisen jeweils endseitig eine der beiden Bandlängskanten 56 auf. Zum Abkanten weist die zweite Abkanteinrichtung 54 analog zur ersten Abkanteinrichtung 50 eine obere und untere Abkantrolle auf. Die untere Abkantrolle ist analog zur unteren Abkantrolle 82a der ersten Abkanteinrichtung 50 aufgebaut. Die obere Abkantrolle weist zweckmäßigerweise eine durchgehende, zylindrische Mantelfläche auf.

Die Zusammenführeinrichtung 25 dient zum Zusammenführen des umgekanteten Endlosprofilbleches 35 und des umgekanteten zweiten Endlosflachbandmaterials 53 derart, dass eine der beiden Profilblechbreitseiten 44,45 an einer der beiden Bandbreitseiten 60, 61 anliegt. Das Endlosprofilblech 35 und das zweite Endlosflachbandmaterial 53 werden also breitseitig aneinander gelegt. Dazu ist die Zusammenführeinrichtung 25 den beiden Abkanteinrichtungen 50,54 in Förderrichtung 32 nachgeordnet angeordnet. Die Zusammenführeinrichtung 25 weist mehrere Umlenk- und Führungsrollen 59 zum Umlenken und zum Zusammenführen des Endlosprofilbleches 35 und des zweiten Endlosflachbandmaterials 53 auf. Insbesondere werden das Endlosprofilblech 35 und das zweite Endlosflachbandmaterial 53 so zusammengeführt, dass das Endlosprofilblech 35 in das zweite Endlosflachbandmaterial 53 eingelegt und auf dieses aufgelegt wird. Das heißt, so dass die zweite Profilblechbreitseite 45 auf der ersten Bandbreitseite 60 aufliegt und die beiden Stegwandungen 51 des Endlosprofilbleches 35 innen an den beiden Stegwandungen 57 des zweiten Flachbandmaterials 53 anliegen. Das Endlosprofilblech 35 ist somit nach dem Zusammenführen seitlich formschlüssig in dem zweiten Flachbandmaterial 53 aufgenommen. Insbesondere ist es in Profilblech- bzw. Bandquerrichtung unverschieblich 37,58 im zweiten Flachbandmaterial 53 angeordnet und geführt.

Der Zusammenführeinrichtung 25 in Förderrichtung 32 nachgeordnet sind die Biegeeinrichtungen 26a,b zur Bildung eines Endlosflachrohres 62 (Fig. 6). Das zweite Endlosflachbandmaterial 53 wird mittels der Biegeeinrichtungen 26a,b derart um zur Förderrichtung 32 parallele Achsen umgebogen, dass die längsgeschlitzte Rohrwand 10 des herzustellenden Flachrohres 4 gebildet wird. Insbesondere weist die Rohrwand 10 folglich die beiden Rohrbreitseitenwandungen 13 und die beiden Rohrschmalseitenwandungen 14 und zweckmäßigerweise einen rechteckigen Querschnitt auf. Dazu wird das Endlosflachbandmaterial 53 so um zur Förderrichtung 32 parallele Biegeachsen gebogen, dass die beiden Bandlängskanten 56 aneinander stoßen und zwei sich gegenüberliegende Rohrwandlängskanten 75 bilden. Zudem wird das zweite Endlosflachbandmaterial 53 so gebogen, dass die beiden Stegwandungen 57 sich gegenüberliegend angeordnet sind und eine der beiden Rohrschmalseitenwandungen 14 bilden. Dazu wird das zweite Endlosflachbandmaterial 53 beidseits einer mittigen, zur Bandquerrichtung 58 senkrechten Bandmittenebene 76 jeweils um 90°, insbesondere nach oben, abgewinkelt. Die Knickbereiche bzw. Knickkanten bzw. Biegekanten sind dabei von der Bandmittenebene 76 gleich beabstandet. Die Rohrbreitseitenwandungen 13 der Rohrwand 10 des Endlosflachrohres 66 sind dabei zweckmäßigerweise vertikal ausgerichtet und die beiden Rohrschmalseitenwandungen 14 sind zweckmäßigerweise horizontal ausgerichtet.

Das Endlosprofilblech 35 wird gleichzeitig mit dem zweiten Endlosflachbandmaterial 53 mittels der Biegeeinrichtungen 26a,b derart um zur Förderrichtung 32 parallele Achsen umgebogen, dass es eine flachrohrförmige, längsgeschlitzte Endlosturbulenzeinlage 66 bildet, deren Querschnittsprofil dem Querschnittsprofil der Turbulenzeinlage 21 des herzustellenden Flachrohres 4 entspricht. Das heißt, das Endlosprofilblech 35 wird zur rohrförmigen Endlosturbulenzeinlage 66 umgebogen, wobei die Endlosturbulenzeinlage 66 von der aus dem zweiten Endlosflachbandmaterial 53 gebildeten Rohrwand 10 umschlossen bzw. eingehüllt wird. Das Endlosprofilblech 35 wird so umgebogen, dass die beiden Profilblechlängskanten 36 aneinander stoßen und Einlagenlängskanten 77 bilden (Fig. 6). Zudem wird das Endlosprofilblech 35 so umgebogen, dass die beiden Stegwandungen 51 sich gegenüberliegend angeordnet sind und zweckmäßigerweise horizontal ausgerichtet sind. Dazu wird das Endlosprofilblech 35 beidseits der Profilblechmittelebene 65 im mittigen ebenflächigen Abschnitt 40 jeweils um 90°, insbesondere nach oben, abgewinkelt. Die Knickbereiche bzw. Knickkanten bzw. Biegekanten sind dabei von der Profilblechmittelebene 65 gleich beabstandet. Dadurch werden die beiden verformten Abschnitte 39,41 aufeinander geklappt, so dass die ersten Scheitelwandungen 47 des ersten verformten Abschnitts 39 und die ersten Scheitelwandungen 47 des zweiten verformten Abschnitts 41 sich paarweise gegenüberliegen, insbesondere paarweise aneinander liegen und die zweiten Scheitelwandungen 48 des ersten verformten Abschnitts 39 und die zweiten Scheitelwandungen 48 des zweiten verformten Abschnitts 41 sich ebenfalls paarweise gegenüberliegen, aber voneinander beabstandet sind.

Die durch Umbiegen des Endlosprofilbleches 35 entstandene Endlosturbulenzeinlage 66 und folglich auch die Turbulenzeinlage 21 des herzustellenden Flachrohres 4 weisen jeweils eine umlaufende, längsseitig geschlitzte Einlagenwandung 67 auf. Die Einlagenwandung 67 weist zwei sich gegenüberliegende, vorzugsweise ebenflächige, Einlagenschmalseitenwandungen 68 und zwei sich gegenüberliegende, profilierte Einlagenbreitseitenwandungen 69 auf. Die Einlagenbreitseitenwandungen 69 weisen eine Erstreckungsrichtung parallel zu den Rohrbreitseitenwandungen 13 bzw. parallel zur Rohrbreitenrichtung 19 auf. Eine der beiden Einlagenschmalseitenwandungen 68 wird dabei durch die beiden sich gegenüberliegenden Stegwandungen 51 gebildet, die andere wird durch den nicht abgewinkelten Teil des mittigen ebenflächigen Abschnitts 40 gebildet. Die Einlagenschmalseitenwandungen 68 liegen dabei innen an den Rohrschmalseitenwandungen 14 an, sind also parallel zu diesen. Die Einlagenbreitseitenwandungen 69 werden hauptsächlich von den beiden verformten Abschnitten 39,41 gebildet. Dadurch weisen die beiden Einlagenbreitseitenwandungen 69 die jeweils zueinander parallelen ersten und zweiten Scheitelwandungen 47,48, sowie die Schenkelwandungen 49 und somit ebenfalls jeweils ein Trapezprofil auf. Die ersten Scheitelwandungen 47 einer Einlagenbreitseitenwandung 69 sind dabei in Rohrhöhenrichtung 70 und in Rohrbreitenrichtung 19 gesehen zu den zweiten Scheitelwandungen 48 versetzt bzw. beabstandet angeordnet. Zudem sind die ersten und zweiten Scheitelwandungen 47,48 einer Einlagenbreitseitenwandung 69 in Rohrbreitenrichtung 19 gesehen abwechselnd angeordnet. Außerdem erstrecken sich die ersten und zweiten Scheitelwandungen 47,48 einer Einlagenbreitseitenwandung 69 in Rohrbreitenrichtung 19 und in Rohrlängsrichtung 18 bzw. sind parallel zur Rohrmittenebene 17.

Zudem liegen sich die ersten Scheitelwandungen 47 der einen Einlagenbreitseitenwandung 69 und die ersten Scheitelwandungeri 47 der anderen Einlagenbreitseitenwandung 69 in einer zur Rohrbreitenrichtung 19 und zur Rohrlängsachse 15 senkrechten Rohrhöhenrichtung 70 gesehen paarweise gegenüber. Insbesondere liegen die ersten Scheitelwandungen 47 paarweise flächig aneinander an. Die ersten Schweitelwandungen 47 treffen sich also vorzugsweise in der Rohrmittenebene 17. Dabei sind die ersten Scheitelwandungen 47 einer Einlagenbreitseitenwandung 69 zu den ersten Scheitelwandungen 47 der anderen Einlagenbreitseitenwandung 69 bevorzugt parallel. Auch die zweiten Scheitelwandungen 48 der einen Einlagenbreitseitenwandung 69 und die zweiten Scheitelwandungen 48 der anderen Einlagenbreitseitenwandung 69 liegen sich in Rohrhöhenrichtung 70 gesehen paarweise gegenüber, wobei sie allerdings in Rohrhöhenrichtung 70 voneinander beabstandet sind, also nicht bis zur Rohrmittenebene 17 in den Strömungskanal 16 hinein ragen. Dabei sind auch die zweiten Scheitelwandungen 48 einer Einlagenbreitseitenwandung 69 zu den zweiten Scheitelwandungen 48 der anderen Einlagenbreitseitenwandung 69 bevorzugt parallel. Insbesondere liegen die zweiten Scheitelwandungen 48 jeweils flächig an der Rohrwandinnenfläche 12 der Rohrwand 10 des Endlosflachrohres 62 an. Die zweiten Scheitelwandungen 48 stützen sich also an der Rohrwand 10, insbesondere an der Rohrwandinnenfläche 12 ab. Eine Einlagenbreitseitenwandung 69 erstreckt sich in Rohrhöhenrichtung 70 gesehen also bevorzugt nur auf einer Seite der Rohrmittenebene 17 bzw. von der einen Rohrbreitseitenwandung 13 bis zur Rohrmittenebene 17 hin.

Aufgrund der beschriebenen Anordnung der Scheitel- und Schenkelwandungen 47,48,49 weist die Endlosturbulenzeinlage 66 eine wabenförmige Struktur bzw. ein Wabenprofil auf. Insbesondere weist die Endlosturbulenzeinlage 66 mehrere, in Rohrquerrichtung 70 zueinander benachbart angeordnete erste Strömungskammern 71 mit jeweils sechseckigem, insbesondere einem regelmäßig bzw. regulär sechseckigen Querschnitt auf, die jeweils von zwei sich gegenüberliegenden zweiten Scheitelwandungen 48 und den sich daran anschließenden vier Schenkelwandungen 49 begrenzt werden. Die ersten Strömungskammern 71 weisen zudem eine Längserstreckung in Richtung der Rohrlängsrichtung 18 auf. Die Erstreckung der ersten Strömungskammern 71 in Rohrhöhenrichtung 70 entspricht dabei der Rohrhöhe, so dass die wabenförmige Struktur einreihig ausgebildet ist.

Zudem werden jeweils zwei zweite Strömungskammern 72 zwischen je zwei ersten Strömungskammern 71 gebildet, die jeweils von einer ersten Scheitelwandung 47, der Rohrwand 10 und den beiden sich an die erste Scheitelwandung 47 anschließenden zwei Schenkelwandungen 49 begrenzt werden. Die zweiten Strömungskammern 72 weisen jeweils einen trapezförmigen Querschnitt und ebenfalls eine Längserstreckung in Richtung der Rohrlängsrichtung 18 auf. Jeweils zwei zwischen jeweils zwei ersten Strömungskammern 71 angeordnete zweite Strömungskammern 72 sind in Rohrhöhenrichtung 70 gesehen paarweise übereinander angeordnet.

Des Weiteren sind zwei rohrschmalseitig bzw. randseitig bzw. endseitig angeordnete dritte Strömungskammern 73 vorhanden, die jeweils von einer der beiden Einlagenschmalseitenwandungen 68, zweier halber zweiter Scheitelwandungen 48 und zwei Schenkelwandungen 49 begrenzt werden. Die dritten Strömungskammern 73 weisen somit einen Querschnitt eines halbierten Sechsecks auf.

Wie bereits oben erläutert, dienen die Biegeeinrichtungen 26a,b zum Biegen, insbesondere mittels Rollverformung des zweiten Endlosflachbandmaterials 53 mitsamt dem Endlosprofilblech 35 zum eben beschriebenen längsseitig geschlitzten Endlosflachrohr 62 (Fig. 6). Dabei sind zweckmäßigerweise zwei verschiedene Arten von Umform- bzw. Biegeeinrichtungen 26a,b vorhanden. Die ersten Biegeeinrichtungen 26a der erfindungsgemäßen Vorrichtung 22 weisen jeweils eine untere und eine obere Umform- bzw. Biegerolle 63a,63b (Fig. 7) auf, die jeweils ober- bzw. unterhalb des zweiten Flachbandmaterials 53 und des darin eingelegten Endlosprofilbleches 35 angeordnet sind, wobei Drehachsen der Biegerollen 63a,63b parallel zu den Drehachsen der Prägerollen 34a,34b und zueinander in vertikaler Richtung fluchtend ausgerichtet sind. Die beiden Biegerollen 63a,63b sind in Bezug zueinander in gegenläufige Drehrichtungen antreibbar, wobei die oberen Biegerollen 63a die gleiche Drehrichtung wie die obere Prägerolle 34a und die unteren Biegerollen 63b die gleiche Drehrichtung wie die untere Prägerolle 34b aufweisen.

Die oberen Biegerollen 63a weisen vorzugsweise eine mittige, zylindrische Mantelfläche 78 und zwei dazu benachbarte konische, sich von der mittigen Mantelfläche 78 weg verjüngende Mantelflächen 79 auf. Die Erstreckung der mittigen Mantelfläche 78 in Richtung der Drehachse der jeweiligen Biegerolle 63a entspricht dabei der Erstreckung einer Rohrschmalseitenwandung 14 des herzustellenden Endlosflachröhres 62 in Rohrhöhenrichtung 70. Die unteren Biegerollen 63b weisen jeweils eine mittige, zylindrische Mantelfläche 80 und zwei dazu benachbarte konische, sich von der mittigen Mantelfläche 80 weg erweiternde Mantelflächen 81 auf. Die oberen und unteren Biegerollen 63a, 63b weisen also eine in Bezug zueinander positive/negative Form auf.

Zum Biegen liegt jeweils die mittige Mantelfläche 80 einer unteren Biegerolle 63b an der zweiten Bandbreitseite 61 an bzw. drückt auf diese drauf. Zudem liegen die beiden konischen Mantelflächen 81 ebenfalls an der zweiten Bandbreitseite 61 an. Die mittige Mantelfläche 78 einer oberen Biegerolle 63a stützt sich auf dem mittigen, ebenflächigen Abschnitt 40 ab bzw. drückt auf diesen drauf. Die beiden konischen Mantelflächen 79 liegen an den zweiten Scheitelwandungen 48 an. Dadurch werden das zwischen den beiden Biegrollen 63a, 63b durchgeführte zweite Flachbandmaterial 53 und das Endlosprofilblech 35 aufgrund der Negativ/Positivform der Biegrollen 63a, 63b um die obere Biegrolle 63a herum beim Abrollen sukzessive gebogen bzw. abgewinkelt. Das heißt, die verformten Abschnitte 39,41 werden aufeinander und auf die oberen Biegrollen 63a zu gebogen (Fig. 6). Dabei nimmt der Grad der Erweiterung der unteren konischen Mantelflächen 81 zu jeder nachfolgenden Biegeeinrichtung 26 hin etwas zu und der Grad der Verjüngung der oberen konischen Mantelflächen 79 nimmt ebenfalls zu.

Mittels der ersten Biegeeinrichtungen 26a werden das zweite Flachbandmaterial 53 und das Endlosprofilblech 35 so lange gebogen, wie eine obere Biegerolle 63a noch zwischen den verformten Abschnitten 39,41 Platz hat, die Rohrwand 10 also noch nicht vollständig geschlossen ist.

Anschließend werden das zweite Flachbandmaterial 53 und das Endlosprofilblech 35 mittels der zweiten Biegeeinrichtungen 26b weiter gebogen und verformt, bis sie die gewünschte Querschnittsform aufweisen. Die zweiten Biegeeinrichtungen 26b sind somit den ersten Biegeeinrichtungen 26a in Förderrichtung 32 nachgeordnet. Die zweiten Biegeeinrichtungen 26b weisen jeweils lediglich nur noch untere Biegerollen 63b auf, bei denen die Konizität der konischen Mantelflächen 81 sukzessive zunimmt, bis die seitlichen Mantelflächen 81 senkrecht zur mittigen Mantelfläche 80 sind.

In der sich an die letzte Biegeeinrichtung 26b in Förderrichtung 32 anschließenden Schweißeinrichtung 27 werden die sich gegenüberliegenden Rohrwandlängskanten 75 in an sich bekannter Weise kontinuierlich miteinander verschweißt, so dass ein geschlossenes, vorgefertigtes Endlosflachrohr 62 entsteht. Beim Verschweißen werden die beiden Rohrwandlängskanten 75 z.B. mittels Druckrollen, die an den beiden Rohrbreitseitenwandungen 13 angreifen, aneinander gedrückt und das Material im Bereich der Rohrwandlängskanten 75 so erhitzt, dass es unter Bildung der Längsschweißnaht 20 miteinander verschweißt. Zweckmäßigerweise erfolgt das Verschweißen mittels Induktionsschweißen.

Vorzugsweise werden in der Schweißeinrichtung 27 aber nicht nur die beiden Rohrwandlängskanten 75, sondern auch gleichzeitig die beiden Einlagenlängskanten 77 miteinander verschweißt. Das heißt, durch Zusammendrücken der beiden Rohrwandlängskanten 75 werden auch die beiden Einlagenlängskanten 77 aneinander gedrückt und das Material im Bereich der Einlagenlängskanten 77 derart mit erhitzt, das es miteinander verschweißt wird. Zweckmäßigerweise wird dabei lediglich eine Schweißnaht, nämlich die Längsschweißnaht 20 gebildet, so dass zusätzlich die Rohrwand 10 und die Endlosturbulenzeinlage 66 über die Längsschweißnaht 20 miteinander verschweißt sind, so dass die Rohrwand 10 und die Endlosturbulenzeinlage 66 fest miteinander verbunden sind.

Zudem können auch die Einlagenlängskanten 77 aufgrund der Hitzeeinwirkung beim Verschweißen der Rohrwandlängskanten 75 lediglich miteinander verlöten. Dazu ist zweckmäßigerweise Flussmittel vorhanden, das, vorzugsweise innenseitig, auf den Einlagenlängskanten 77 vorhanden ist.

Alternativ zum Verschweißen bzw. Verlöten der Einlagenlängskanten 77 oder zusätzlich dazu verlötet aufgrund der Hitzeeinwirkung beim Verschweißen die geschlitzte Einlagenschmalseitenwandung 68 mit der Rohrwandinnenfläche 12, so dass die Rohrwand 10 und die Endlosturbulenzeinlage 66 darüber fest miteinander verbunden sind.

Außerdem kann das Flachrohr 4 im Bereich der beiden Rohrwandlängskanten 75 auch mittels einer an sich bekannten Falzverbindung oder anderweitig längsseitig verbunden werden.

Anstelle der Schweißeinrichtung 27 kann selbstverständlich auch jegliche andere Art einer Verbindungseinrichtung, z.B. eine Löteinrichtung oder eine Klebeeinrichtung vorgesehen sein.

Die Trenneinrichtung 29 der erfindungsgemäßen Vorrichtung 22 weist zweckmäßigerweise ein Messer (nicht dargestellt) zum Schneiden des Endlosflachrohrs 62 entlang einer bevorzugt vertikalen Trennlinie auf, so dass das Endlosflachrohr 62 in einzelne Flachrohre 4 gewünschter Rohrlänge getrennt wird. Das Messer wird zum Trennen zum Beispiel um eine horizontale, zur Förderrichtung 32 parallele Achse verschwenkt oder gedreht. Zusätzlich kann das Messer, um die Vorschubbewegung des Endlosflachrohrs 62 auszugleichen, beim Schneidvorgang in an sich bekannter Weise ebenfalls in Förderrichtung 32 mitbewegt werden ("fliegendes Messer"). Nach einer bevorzugten Ausführungsform der Erfindung ist das Messer allerdings in Förderrichtung 32 unverschieblich ("stehendes Messer"), wobei die Bewegung des Endlosflachrohrs 62 durch eine entsprechend in Förderrichtung 32 abgeschrägte, die Bewegung des Endlosflachrohrs 62 ausgleichende Form des Messers oder durch eine entsprechende Schrägstellung des Messers ausgeglichen wird.

Die geschnittenen Flachrohre 4 werden anschließend vorzugsweise noch in einem Lötofen verlötet. Aufgrund der vorzugsweise beidseitigen Lotplattierung des ersten und zweiten Endlosflachbandmaterials 31,53 werden dabei die paarweise aufeinander liegenden ersten Scheitelwandungen 47 miteinander, sowie die zweiten Scheitelwandungen 48 mit der Rohrwandinnenfläche 12 verlötet. Dadurch entsteht ein fester Verbund von Turbulenzeinlage 21 und Rohrwand 10.

Vorteilhaft bei dem erfindungsgemäßen Herstellungsverfahren mittels der erfindungsgemäßen Vorrichtung 22 ist zum einen, dass das erfindungsgemäße Flachrohr 4 samt Turbulenzeinlage 21 kontinuierlich bzw. online gefertigt wird. Dadurch ist das Flachrohr 4 schnell und kostengünstig herstellbar.

Wenn die Endlosturbulenzeinlage 66 und die Rohrwand 10 beim Verschweißen miteinander fest verbunden werden, kann die Endlosturbulenzeinlage 66 innerhalb der Rohrwand 10 nicht mehr verrutschen. Dadurch kann das Endlosflachrohr 62 problemlos in der Trenneinrichtung 29 getrennt werden. Zudem können auch die hergestellten Flachrohre 4 problemlos zu einem späteren Zeitpunkt per Hand mittels einer Säge abgelängt werden, ohne dass sie vorher im Lötofen waren.

Außerdem haben sowohl die formschlüssige Anordnung der Turbulenzeinlage 21 innerhalb der Rohrwand 10 und die Flachrohr-Form der Turbulenzeinlage 21 den Vorteil, dass die Turbulenzeinlage 21 die Rohrwand 10 unterstützt, so dass die Stabilität des erfindungsgemäßen Flachrohres 4, insbesondere die Druckfestigkeit bei Druck auf die Rohrbreitseitenwandungen 13 erheblich erhöht wird. Zudem wird die Berstfestigkeit verbessert, insbesondere dann, wenn auch die Turbulenzeinlage 21 längsseitig verschlossen, insbesondere verschweißt ist. Wenn die Turbulenzeinlage 21 großflächig mit der Rohrwand 10 verlötet ist, erhöht sich die Festigkeit noch weiter. Durch die profilierten Breitseiten 44,45 und die Bildung der Strömungskammern 71,71,73 wird zudem der Wärmeaustausch verbessert.

Insbesondere die wabenförmige Struktur der Turbulenzeinlage 21 verbessert die Stabilität des Flachrohres 4 noch weiter. Denn die paarweise aneinander liegenden ersten Scheitelwandungen 47 stützen sich flächig im Bereich der Rohrmitte gegeneinander ab. Dadurch stützen sich die Einlagenbreitseitenwandungen 69 aneinander in Rohrhöhenrichtung 70 ab. Zudem stützen sich die zweiten Scheitelwandungen 48 flächig an der Rohrwand 10 ab. Somit können bei Außendruck hohe Druckkräfte aufgenommen werden. Die schrägen Schenkelwandungen 49 sorgen dabei für eine optimale Kraftübertragung.

Insbesondere, wenn die Turbulenzeinlage 21 mit der Rohrwand 10 verlötet ist und die aufeinander liegenden ersten Scheitelwandungen 47 ebenfalls miteinander verlötet sind, erhöht sich die Stabilität des Flachrohres 4 weiter. Denn die Schenkelwandungen 49 sind an ihren beiden Enden jeweils fest eingespannt. Zudem haben die Schenkelwandungen 49 eine geringere Erstreckung senkrecht zur Rohrlängsrichtung 18 gesehen als herkömmliche Wave-Fins, deren Schenkelwandungen sich über die gesamte Rohrhöhe, von einer Rohrbreitseitenwandung zur anderen erstrecken. Denn die Schenkelwandungen 49 erstrecken sich bevorzugt nur jeweils über die Hälfte der Rohrhöhe. Auch deshalb neigen die Schenkelwandungen 49 weniger dazu bei Druckbelastung von außen auszuknicken.

Auch wirken die Turbulenzeinlagen 21 als Zuganker, so dass die Flachrohre 4 auch hohen Innendrücken standhalten.

Da die Stabilität insbesondere aufgrund der wabenförmigen Struktur deutlich verbessert ist, kann die Wandstärke der Turbulenzeinlage 21 sehr gering sein. Vorzugsweise liegt sie bei 0,05 bis 0,5 mm, bevorzugt 0,1 bis 0,2 mm. Dadurch wird einerseits Material eingespart. Andererseits verringert sich die Fläche der Scheitelwandungen 47,48 und der Schenkelwandungen 49, auf die das das Flachrohr 4 durchströmende Wärmetauschermedium bei Eintritt in das Flachrohr 4 auftrifft. Somit sind die Druckverluste deutlich verringert.

Wie bereits oben erläutert, liegt es zudem im Rahmen der Erfindung, in das Endlosprofilblech 35 andere Profilierungen einzubringen, so dass die beiden verformten Abschnitte 39, 41 alternativ zum Trapezprofil 46 ein anderes Wellenprofil, z.B. jeweils im Querschnitt gesehen ein sinusartiges Wellenprofil oder ein Dreiecksprofil oder ein Rechteckprofil mit jeweils ersten und zweiten Scheitelwandungen bzw. Scheiteln aufweisen. Dabei wird das Endlosprofilblech 35 zweckmäßigerweise jeweils so umgebogen, dass die ersten Scheitelwandungen bzw. Scheitel der beiden gegenüberliegenden Einlagenbreitseitenwandungen 69 paarweise aufeinander zu liegen kommen, um den beschriebenen Abstützeffekt zu gewährleisten. Die beiden Einlagenbreitseitenwandungen 69 stützen sich also in Rohrhöhenrichtung 70 bevorzugt an mehreren Stellen aneinander ab. Zudem liegen die zweiten Scheitelwandungen bzw. Scheitel der beiden gegenüberliegenden Einlagenbreitseitenwandungen 69 vorzugsweise an der Rohrwand 10, insbesondere der jeweiligen Rohrbreitseitenwandung 13 an und stützen sich an dieser ab. Außerdem werden in analoger Weise wie beim Trapezprofil erste Strömungskammern gebildet, die jeweils von den sich paarweise gegenüberliegenden zweiten Scheitelwandungen bzw. Scheiteln der beiden sich gegenüberliegenden Einlagenbreitseitenwandungen 69 und den sich an die beiden zweiten Scheitelwandungen bzw. Scheitel anschließenden vier Schenkelwandungen begrenzt werden. Die zweiten Strömungskammern werden ebenfalls in analoger Weise wie beim Trapezprofil von den ersten Scheitelwandungen bzw. Scheiteln, den beiden sich an die ersten Scheitelwandungen bzw. Scheitel anschließenden Schenkelwandungen sowie der Rohrwand 10 begrenzt.

Vorteil des Trapezprofils 46 ist allerdings die daraus entstehende Wabenstruktur beim Umbiegen und aufeinander Klappen der verformten Abschnitte 39, 41. Denn beim Trapezprofil 46 sind geringe Verformungstoleranzen unschädlich, da ein geringer Versatz der aufeinander liegenden ersten Scheitelwandungen 47 in Rohrbreitenrichtung 19 relativ zueinander unschädlich ist, weil immer noch genügend Auflagefläche zur Verfügung steht.

Auch thermodynamisch gesehen sind die erfindungsgemäßen Flachrohre 4, insbesondere aufgrund der Wabenform der Turbulenzeinlage 21 sehr günstig gestaltet. Denn die ersten Scheitelwandungen 47 liegen vorzugsweise im Bereich der Rohrmitte aufeinander. Somit sind dort Bereiche mit doppelter Wandstärke gebildet. Der Bereich der Rohrmitte ist aber der Bereich, in dem die Temperatur des das Flachrohr 4 durchströmenden Strömungsmediums am höchsten ist, also am meisten Wärme abgeführt werden muss. Da die Wärmeleitung im Flachrohr 4 größtenteils über die Einlagenwandung 67 der Turbulenzeinlage erfolgt, wird die Wärmeabfuhr durch die doppelte Wandstärke im Bereich der Rohrmitte optimiert.

Des Weiteren ist es vorteilhaft, dass mit dem erfindungsgemäßen Verfahren, auch sehr lange Rohre hergestellt werden können, die erst später in einzelne, kürzere Flachrohre mit gewünschter Länge geschnitten werden. Dies ist bei dem mehrstufigen Prozess gemäß dem Stand der Technik nicht möglich, da das Einschieben der Turbulenzeinlagen ab einer bestimmten Rohrlänge nicht mehr möglich ist.

Im Rahmen der Erfindung liegt es zudem auch, das erste Endlosflachbandmaterial 31 und das zweite Endlosflachbandmaterial 53 von einer gemeinsamen Bevorratungsvorrichtung, insbesondere von einer gemeinsamen Vorratsrolle abzuziehen. Anschließend laufen die beiden Endlosflachbandmateriaüen 31,53 auseinander, wobei das erste Endlosflachbandmaterial 31 wie oben beschrieben verformt, gegebenenfalls gestanzt und umgekantet wird. Das zweite Endiosflachbandmaterial 53 wird ebenfalls umgekantet. Anschließend erfolgt die Zusammenführung wie oben beschrieben. Dass die Endlosflachbandmaterialien 31, 53 bzw. das Endlosprofilblech 35 immer ausreichend gespannt sind, wird mit an sich bekannten Mitteln, z.B. tanzenden Rollen, gewährleistet.

Außerdem liegt es auch im Rahmen der Erfindung, das Endlosprofilblech 35 und das zweite Endlosflachbandmaterial 53 erst nach dem Zusammenführen und vor dem Biegen gemeinsam abzukanten. Dies erfolgt z.B. mittels zwei übereinander angeordneten Abkantrollen, die analog zu den Abkantrollen zum Abkanten des Endlosprofilsblechs 35 ausgebildet sind.

Des Weiteren kann die Turbulenzeinlage 21 auch aus zwei aufeinander liegenden einzelnen, profilierten Einzelblechen bestehen, die so angeordnet sind, dass sie sich aneinander und vorzugsweise an der Rohrwand 10 abstützen und bevorzugt die oben beschriebene wabenförmige Struktur bilden. Die beiden Einzelbleche bilden dann jeweils eine Einlagenbreitseitenwandung 69. Die Herstellung eines derartigen Flachrohres 4 erfolgt z.B. durch Einschieben der beiden Einzelbleche in das vorgefertigte Flachrohr. Zweckmäßigerweise sind die Einzelbleche an den Berührungsstellen miteinander verlötet.

Die beiden sich aneinander abstützenden Einlagenbreitseitenwandungen 69 der Turbulenzeinlage 21 müssen zudem nicht gleichartig profiliert sein, sondern können z.B. auch verschiedene Wellenprofile oder gleichartige Wellenprofile mit unterschiedlichen Abmessungen aufweisen. Bevorzugt stützen sich dabei wiederum die ersten Scheitelwandungen bzw. Scheitel der beiden gegenüberliegenden Einlagenbreitseitenwandungen 69 aneinander ab, wobei nicht zwangsweise jede Scheitelwandungen bzw. jeder Scheitel sich an einer Scheitelwandungen bzw. einem Scheitel der gegenüberliegenden Einlagenbreitseitenwandung 69 abstützen muss.

Zudem muss sich unabhängig von der Art der Profilierung auch nicht jede erste Scheitelwandungen bzw. jeder erste Scheitel der beiden gegenüberliegenden Einlagenbreitseitenwandungen 69 an der Rohrwand 10, insbesondere der jeweiligen Rohrbreitseitenwandung 13, abstützen.

Zudem kann die Turbulenzeinlage 21 auch derart längsseitig geschlitzt sein, dass die Einlagenlängskanten 77 nicht aneinander stoßen, sondern voneinander beabstandet sind. Beispielsweise wird das Endiosprofilblech 35 bei der Herstellung im Bereich der Profilblechlängskanten 36 nicht umgekantet. Die aus diesem Endlosprofilblech 35 hergestellte Endiosturbulenzeinlage 66 bzw. die spätere Turbulenzeinlage 21 weist dann lediglich eine Einlagenschmalseitenwandung 68 auf.

## Patentansprüche

1. Flachrohr (4) für Wärmetauscher mit einer mittigen Rohrlängsachse (15) und einer Rohrwand (10), die zwei sich gegenüberliegende Rohrbreitseitenwandungen (13) und zwei sich gegenüberliegende Rohrschmalseitenwandungen (14) aufweist, über die die Rohrbreitseitenwandungen (13) ineinander übergehen, und mit einer innerhalb der Rohrwand (10) angeordneten Turbulenzeinlage (21), wobei
die Turbulenzeinlage (21) zwei sich gegenüberliegende, profilierte Einlagenbreitseitenwandungen (69) aufweist, die sich bereichsweise aneinander abstützen,
wobei die beiden Einlagenbreitseitenwandungen (69) jeweils im Querschnitt gesehen ein Wellenprofil aufweisen, wobei die beiden Einlagenbreitseitenwandungen (69) jeweils erste und zweite Scheitelwandungen (47,48) aufweisen, wobei die ersten Scheitelwandungen (47) in eine zur Rohrlängsachse (15) senkrechte Rohrbreitenrichtung (19) und in eine zur Rohrlängsachse (15) und zur Rohrbreitenrichtung (19) senkrechte Rohrhöhenrichtung (70) gesehen zu den zweiten Scheitelwandungen (48) versetzt angeordnet sind, und die ersten und zweiten Scheitelwandungen (47,48) in Rohrbreitenrichtung (19) gesehen abwechselnd angeordnet sind, und jeweils eine erste Scheitelwandung (47) mit einer zweiten Scheitelwandung durch eine, vorzugsweise schräge, Schenkelwandung (49) verbunden ist, **dadurch gekennzeichnet, dass**
die Scheitelwandungen (47,48) und die Schenkelwandungen (49) eine Längserstreckung in eine zur Rohrlängsachse (15) parallele Rohrlängsrichtung (18) aufweisen, wobei
sich die ersten Scheitelwandungen (47) der einen Einlagenbreitseitenwandung (69) und die ersten Scheitelwandungen (47) der anderen Einlagenbreitseitenwandung (69) in Rohrhöhenrichtung (70) gesehen paarweise gegenüber liegen und paarweise aneinander anliegen,
wobei sich die zweiten Scheitelwandungen (48) der einen Einlagenbreitseitenwandung (69) und die zweiten Scheitelwandungen (48) der anderen Einlagenbreitseitenwandung (69) in Rohrhöhenrichtung (70) gesehen paarweise gegenüber liegen und in Rohrhöhenrichtung (70) voneinander beabstandet sind, wobei die zweiten Scheitelwandungen (48) an einer Rohrwandinnenfläche (12) der Rohrwand (10) des Flachrohres (4) anliegen.

2. Flachrohr (4) nach Anspruch 1,
**dadurch gekennzeichnet, dass**
die Turbulenzeinlage (21) flachrohrförmig ausgebildet ist und eine Einlagenwandung (67) mit den beiden sich gegenüberliegenden, profilierten Einlagenbreitseitenwandungen (69) und zwei sich gegenüberliegenden, vorzugsweise ebenflächigen, Einlagenschmalseitenwandungen (68) aufweist, über die die Einlagenbreitseitenwandungen (69) ineinander übergehen, wobei die Einlagenwandung (67) vorzugsweise längsseitig geschlitzt ist.

3. Flachrohr (4) nach Anspruch 2,
**dadurch gekennzeichnet, dass**
die Einlagenschmalseitenwandungen (68) innen formschlüssig an den Rohrschmalseitenwandungen (14) anliegen.

4. Flachrohr (4) nach einem der vorhergehenden Ansprüche1 bis 3,
**dadurch gekennzeichnet, dass**
die beiden Einlagenbreitseitenwandungen (69) jeweils im Querschnitt gesehen ein Trapezprofil (46) oder ein sinusartiges Wellenprofil oder ein Dreiecksprofil oder ein Rechteckprofil aufweisen, wobei die ersten und zweiten Scheitelwandungen (47,48) sowie die Schenkelwandungen (49) zweckmäßigerweise ebenflächig, plattenförmig ausgebildet sind, und sich die ersten und zweiten Scheitelwandungen (47,48) vorzugsweise parallel zu den Rohrbreitseitenwandungen (13) erstrecken.

5. Flachrohr (4) nach Anspruch 4,
**dadurch gekennzeichnet, dass**
die ersten Scheitelwandungen (47) der einen Einlagenbreitseitenwandung (69) und die ersten Scheitelwandungen (47) der anderen Einlagenbreitseitenwandung (69) paarweise flächig aneinander anliegen.

6. Flachrohr (4) nach Anspruch 4 oder 5,
**dadurch gekennzeichnet, dass**
die zweiten Scheitelwandungen (48) flächig an der Rohrwandinnenfläche (12) der Rohrwand (10) des Flachrohres (4) anliegen.

7. Flachrohr (4) nach einem der vorhergehenden Ansprüche,
**dadurch gekennzeichnet, dass**
die Endlosturbulenzeinlage (66) mehrere, in Rohrquerrichtung (70) zueinander benachbart angeordnete erste Strömungskammern (71) aufweist, die jeweils von zwei sich gegenüberliegenden zweiten Scheitelwandungen (48) und den sich daran anschließenden vier Schenkelwandungen (49) begrenzt werden und die eine Längserstreckung in Richtung der Rohrlängsrichtung (18) aufweisen.

8. Flachrohr (4) nach einem der Ansprüche 4 bis 7,
**dadurch gekennzeichnet, dass**
die Turbulenzeinlage (21) ein Wabenprofil aufweist.

9. Flachrohr (4) nach Anspruch 8,
**dadurch gekennzeichnet, dass**
die ersten Strömungskammern (71) jeweils einen sechseckigen, insbesondere einen regelmäßig bzw. regulär sechseckigen Querschnitt aufweisen, wobei die Erstreckung der ersten Strömungskammern (71) in Rohrhöhenrichtung (70) vorzugsweise der Rohrhöhe entspricht, so dass die wabenförmige Struktur einreihig ausgebildet ist.

10. Flachrohr (4) nach einem der vorhergehenden Ansprüche,
**dadurch gekennzeichnet, dass**
das Flachrohr (4) mehrere, sich in Rohrlängsrichtung (18) erstreckende erste und zweite Strömungskammern (71,72) aufweist, wobei jeweils zwei zweite Strömungskammern (72) zwischen zwei ersten Strömungskammern (71) angeordnet sind, wobei die beiden zwischen zwei ersten Strömungskammern (71) angeordneten zweiten Strömungskammem (72) in Rohrhöhenrichtung (70) gesehen übereinander angeordnet sind.

11. Flachrohr (4) nach einem der vorhergehenden Ansprüche,
**dadurch gekennzeichnet, dass**
die Rohrwand (10) durch Rollverformung hergestellt ist und bevorzugt längsseitig mittels einer Längsschweißnaht (20) verschweißt ist, und vorzugsweise auch die Turbulenzeinlage (21) durch Rollverformung hergestellt ist und längsseitig mittels der Längsschweißnaht (20) verschweißt ist, so dass die Rohrwand (10) und die Turbulenzeinlage (21) über die Längsschweißnaht (20) miteinander verschweißt sind.

12. Wärmetauscher (1),
**gekennzeichnet durch**
Flachrohre (4) nach einem der vorhergehenden Ansprüche.

13. Verfahren zur kontinuierlichen Herstellung von Flachrohren (4) mit innenliegender Turbulenzeinlage (21), insbesondere zur Herstellung von Flachrohren (4) nach einem der Ansprüche 1 bis 11, mit folgenden Verfahrenschrit:
a) Bereitstellen eines ersten metallischen Endlosflachbandmaterials (31), insbesondere durch kontinuierliches Abführen des ersten metallischen Endlosflachbandmaterials (31) aus einer ersten Bevorratungseinrichtung (30), das Verfahren **gekennzeichnet durch** folgenden Verfahrens-schritten:
b) Verformen aes ersten Endlosflachbandmaterials (31), insbesondere mittels zweier, in gegenläufige Drehrichtungen drehbarer Prägerollen (34a,34b), zwischen denen das erste Endlosflachbandmaterial (31) in eine Förderrichtung (32) durchgeführt wird, zu einem profilierten Endlosprofilblech (35) mit zwei seitlichen Profilblechlängskanten (36) und zwei Profilblechbreitseiten (44,45),
c) Bereitstellen eines zweiten Endlosflachbandmaterials (53) mit zwei seitlichen Bandlängskanten (56) und zwei Bandbreitseiten (60,61), insbesondere **durch** kontinuierliches Abführen des zweiten Endlosflachbandmaterials (53) aus einer zweiten Bevorratungseinrichtung (52),
d) Zusammenführen des Endlosprofilbleches (35) und des zweiten Endlosflachbandmaterials (53), derart, dass diese breitseitig aneinander liegen,
e) Kontinuierliches Biegen, vorzugsweise mittels Rollverformung, des zweiten Endlosflachbandmaterials (53) mitsamt dem Endlosprofilblech (35) zu einem Endlosflachrohr (62) mit einer längsgeschlitzten Rohrwand (10) mit zwei sich gegenüberliegenden Rohrwandlängskanten (75) und zwei sich gegenüberliegenden Rohrbreitseitenwandungen (13) sowie zwei sich gegenüberliegenden Rohrschmalseitenwandungen (14), über die die Rohrbreitseitenwandungen (13) ineinander übergehen, und einer längsgeschlitzten Endlosturbulenzeinlage (66) mit zwei, sich zweckmäßigerweise gegenüberliegenden, Längs- bzw. Stoßkanten (77), wobei die Rohrwand (10) die Endlosturbulenzeinlage (66) umschließt, und wobei die Endlosturbulenzeinlage (66) zwei sich gegenüberliegende, profilierte Einlagenbreitseitenwandungen (69) aufweist, die sich bereichsweise aneinander abstützen und bereichsweise an jeweils einer der beiden Rohrbreitseitenwandungen (13) anliegen,
f) Verbinden, insbesondere Verschweißen, der beiden Rohrwandlängskanten (75) und vorzugsweise der beiden Einlagenlängskanten (77) miteinander,
g) Ablängen des Endlosflachrohres (62) in einzelne Flachrohre (4).

14. Verfahren nach Anspruch 13,
**dadurch gekennzeichnet, dass**
das Endlosprofilblech (35) nach dem Verformen und vor dem Zusammenführen im Bereich seiner beiden Profilblechlängskanten (36) jeweils um 90° abgekantet wird und vorzugsweise das zweite Endlosflachbandmaterial (53) vor dem Zusammenführen im Bereich seiner beiden seitlichen Bandlängskanten (56) jeweils um 90° abgekantet wird, wobei zweckmäßigerweise beim Abkanten des Endlosprofilblechs (35) zwei seitliche Stegwandungen (51) gebildet werden, die um 90° in Bezug zu einer Profilblechquerrichtung (37) abgewinkelt sind und jeweils endseitig eine der beiden Profilblechlängskanten (36) aufweisen und zweckmäßigerweise beim Abkanten des zweiten Endlosflachbandmaterials (53) zwei seitliche Stegwandungen (57) gebildet werden, die um 90° in Bezug zu einer Bandquerrichtung (58) abgewinkelt sind und jeweils endseitig eine der beiden Bandlängskanten (56) aufweisen.

15. Verfahren nach Anspruch 13 oder 14,
**dadurch gekennzeichnet, dass**
ein Endlosprofilblech (35) erzeugt wird, das von einer Profilblechmittelebene (65) ausgehend einen mittigen ebenflächigen Bereich (40), sich beidseits an den mittigen Bereich (40) anschließende verformte Bereiche (39,41) und sich an jeden der beiden verformten Bereiche (39,41) anschließende äußere ebenflächige Bereiche (38,42) aufweist, wobei zweckmäßigerweise das erste Endlosflachbandmaterial (31) so verformt wird, dass die beiden verformten Abschnitte (39,41) jeweils im Querschnitt gesehen ein Wellenprofil, insbesondere ein Trapezprofil (46) oder ein sinusartiges Wellenprofil oder ein Dreiecksprofil oder ein Rechteckprofil aufweisen.

16. Verfahren nach Anspruch 15,
**dadurch gekennzeichnet, dass**
das erste Endlosflachbandmaterial (31) so verformt wird, dass die verformten Abschnitte (39,41) jeweils erste und zweite ebenflächige, plattenförmige, und zueinander parallele Scheitelwandungen (47,48) aufweisen, wobei die ersten Scheitelwandungen (47) in Profilblechquerrichtung (37) und in einer zur Förderrichtung (32) und zur Profilblechquerrichtung (37) senkrechten Richtung gesehen zu den zweiten Scheitelwandungen (48) versetzt angeordnet sind, wobei die ersten und zweiten Scheitelwandungen (47,48) in Profilquerrichtung (37) gesehen abwechselnd angeordnet sind, und wobei das erste Endlosflachbandmaterial (31) zweckmäßigerweise so verformt wird, dass jeweils eine erste Scheitelwandung (47) mit einer zweiten Scheitelwandung (48) durch schräge, vorzugsweise ebenflächige, plattenförmige Schenkelwandungen (49) verbunden ist.

17. Verfahren nach einem der Ansprüche 14 bis 16,
**dadurch gekennzeichnet, dass**
beim Zusammenführen das Endlosprofilblech (35) in das zweite Endlosflachbandmaterial (53) eingelegt und auf dieses aufgelegt wird, so dass eine zweite Profilblechbreitseite (45) auf einer ersten Bandbreitseite (60) aufliegt und bevorzugt die beiden Stegwandungen (51) des Endlosprofilbleches (35) innen an den beiden Stegwandungen (57) des zweiten Flachbandmaterials (53) anliegen.

18. Verfahren nach einem der Ansprüche 13 bis 17,
**dadurch gekennzeichnet, dass**
das zweite Endlosflachbandmaterial (53) derart gebogen wird, dass die längsgeschlitzte Rohrwand (10) einen rechteckigen Querschnitt aufweist, und zweckmäßigerweise das zweite Endlosflachbandmaterial (53) derart gebogen wird, dass die beiden Bandlängskanten (56) aneinander stoßen und die beiden gegenüberliegenden Rohrwandlängskanten (75) bilden und zweckmäßigerweise die beiden Stegwandungen (57) sich gegenüberliegend angeordnet sind und eine der beiden Rohrschmalseitenwandungen (14) bilden.

19. Verfahren nach Anspruch 18,
**dadurch gekennzeichnet, dass**
das zweite Endlosflachbandmaterial (53) beidseits einer mittigen, zur Bandquerrichtung (58) senkrechten Bandmittenebene (76) jeweils um 90°, insbesondere nach oben, abgewinkelt wird, wobei die Knickbereiche von der Bandmittenebene (76) gleich beabstandet sind.

20. Verfahren nach einem der Ansprüche 13 bis 19,
**dadurch gekennzeichnet, dass**
das Endlosprofilblech (35) derart gebogen wird, dass die beiden Profilblechlängskanten (36) aneinander stoßen und die Einlagenlängskanten (77) bilden.

21. Verfahren nach einem der Ansprüche 14 bis 20,
**dadurch gekennzeichnet, dass**
das Endlosprofilblech (35) derart gebogen wird, dass die beiden Stegwandungen (51) sich gegenüberliegend angeordnet sind und zweckmäßigerweise horizontal ausgerichtet sind.

22. Verfahren nach einem der Ansprüche 15 bis 21,
**dadurch gekennzeichnet, dass**
das Endlosprofilblech (35) beidseits der Profilblechmittelebene (65) im mittigen ebenflächigen Abschnitt (40) jeweils um 90°, insbesondere nach oben, abgewinkelt wird, wobei die Knickbereiche von der Profilblechmittelebene (65) gleich beabstandet sind.

23. Verfahren nach einem der Ansprüche 15 bis 22,
**dadurch gekennzeichnet, dass**
beim Biegen die beiden verformten Abschnitte (39,41) aufeinander geklappt werden, insbesondere derart, dass die ersten Scheitelwandungen (47) des ersten verformten Abschnitts (39) und die ersten Scheitelwandungen (47) des zweiten verformten Abschnitts (39) sich paarweise gegenüberliegen, insbesondere paarweise aneinander liegen und die zweiten Scheitelwandungen (48) des ersten verformten Abschnitts (39) und die zweiten Scheitelwandungen (48) des zweiten verformten Abschnitts (39) sich ebenfalls paarweise gegenüberliegen, aber voneinander beabstandet sind.

24. Verfahren nach einem der Ansprüche 13 bis 23,
**dadurch gekennzeichnet, dass**
die beiden Rohrwandlängskanten (75) und die beiden Einlagenlängskanten (77) miteinander durch Bildung einer Längsschweißnaht (20) miteinander verschweißt werden, so dass die Rohrwand (10) und die Endlosturbulenzeinlage (66) über die Längsschweißnaht (20) miteinander verschweißt sind.

25. Verfahren nach einem der Ansprüche 13 bis 24,
**dadurch gekennzeichnet, dass**
die Einlagenlängskanten (77) aufgrund der Hitzeeinwirkung beim Verschweißen der Rohrwandlängskanten (75) miteinander verlötet werden.

26. Verfahren nach einem der Ansprüche 13 bis 25,
**dadurch gekennzeichnet, dass**
aufgrund der Hitzeeinwirkung die Endlosturbulenzeinlage (66) mit der Rohrwand (10) beim Verschweißen bereichsweise verlötet wird.

27. Vorrichtung (22) zur kontinuierlichen Herstellung von Flachrohren (4) mit innenliegender Turbulenzeinlage (21) nach einem der Ansprüche 1 bis 11 und nach dem Verfahren nach einem der Ansprüche 13 bis 26, **gekennzeichnet durch**
a) eine Turbulenzeinlagen-Vorfertigungseinrichtung (23) mit einer Verformungseinrichtung (33) mit Mitteln zum Verformen eines ersten metallischen Endlosflachbandmaterials (31) zu einem profilierten Endlosprofilblech (35) mit zwei seitlichen Profilblechlängskanten (36) und zwei Profilblechbreitseiten (44,45),
b) Mittel zur Bereitstellung eines zweiten metallischen Endlosflachbandmaterials (53) mit zwei seitlichen Bandlängskanten (56) und zwei Bandbreitseiten (60,61),
c) eine Zusammenführeinrichtung (25) mit Mitteln zum Zusammenführen des Endlosprofilbleches (35) und des zweiten Endlosflachbandmaterials (53), so dass diese breitseitig aneinander liegen,
d) mehrere, in Bezug zu einer Förderrichtung (32) hintereinander angeordneten Biegeeinrichtungen (26a,b) zum kontinuierlichen Biegen, vorzugsweise mittels Rollverformung, des zweiten Endlosflachbandmaterials (53) mitsamt dem Endlosprofilblech (35) zu einem Endlosflachrohr (62) mit einer längsgeschlitzten Rohrwand (10) mit zwei sich gegenüberliegenden Rohrwandlängskanten (75) und einer längsgeschlitzten Endlosturbulenzeinlage (66) mit zwei, sich vorzugsweise gegenüberliegenden, Längs- bzw. Stoßkanten (37), wobei die Rohwand (10) die Endlosturbulenzeinlage (66) umschließt,
e) eine Verbindungseinrichtung, insbesondere eine Schweißeinrichtung (27), zum Verbinden der beiden Rohrwandlängskanten (75) und vorzugsweise der beiden Einlagenlängskanten (77) miteinander,
f) und eine Trenneinrichtung (29) zum Trennen des Endflachrohres (62) in einzelne Flachrohre (4).

28. Vorrichtung nach Anspruch 27,
**dadurch gekennzeichnet, dass**
die Verformungseinrichtung (33) zwei in vertikaler Richtung übereinander angeordnete, drehbar gelagerte Prägerollen (34a, 34b) zum Prägen des ersten metallischen Endlosflachbandmaterials (31) aufweist.

## Claims

1. Flat tube (4) for a heat exchanger with a central longitudinal tube axis (15) and a tube wall (10) which has two oppositely lying broad sidewalls (13) and two oppositely lying narrow sidewalls (14) via which the broad sidewalls (13) are connected to each other, and with a turbulence insert (21) arranged on the inside of the tube wall (10),
the turbulence insert (21) having two oppositely lying, profiled, broad sidewalls (69) which bear against each other in certain zones,
each of the two broad sidewalls (69) of the insert having an undulating profile viewed in cross-section and each of the two broad sidewalls (69) of the insert having first and second crown walls (47,48), the first crown walls (47), viewed in a direction of the tube width (19) perpendicular to the longitudinal axis (15) of the tube and in a direction of the tube height (70) perpendicular to the longitudinal axis (15) of the tube and to the direction of the tube width (19), being arranged staggered with respect to the second crown walls (48), and the first and second crown walls (47,48), viewed in the direction of the tube width (19), being arranged alternately and in each case a first crown wall (47) being connected to a second crown wall by means of a lateral wall (49) which is preferably inclined, **characterized in that**
the crown walls (47,48) and the lateral walls (49) extend longitudinally in a longitudinal tube direction (18) parallel to the longitudinal axis (15) of the tube,
the first crown walls (47) of one broad sidewall (69) of the insert and the first crown walls (47) of the other broad sidewall (69) of the insert, viewed in the direction of the tube height (70), lying opposite each other in pairs and bearing against each other in pairs, the second crown walls (48) of one broad sidewall (69) of the insert and the second crown walls (48) of the other broad sidewall (69) of the insert lying opposite each other in pairs viewed in the direction of the tube height (70) and being spaced from each other in the direction of the tube height (70), the second crown walls (48) lying against an inner surface (12) of the tube wall (10) of the flat tube (4).

2. Flat tube (4) according to Claim 1, **characterized in that** the turbulence insert (21) is designed in the form of a flat tube and has a wall (67) with the two oppositely lying, profiled, broad sidewalls (69) and two oppositely lying, preferably planar, narrow sidewalls (68) via which the broad sidewalls (69) are connected to each other, the insert wall (67) being slitted preferably along the longitudinal side.

3. Flat tube (4) according to Claim 2, **characterized in that** the narrow sidewalls (68) of the insert lie against the narrow sidewalls (14) of the tube internally in a form-locked manner.

4. Flat tube (4) according to one of the preceding Claims 1 to 3, **characterized in that** the two broad sidewalls (69) of the insert, viewed in cross-section respectively, have a trapezoidal profile (46) or a sinusoidal undulating profile or a triangular profile or a rectangular profile, the first and second crown walls (47,48) as well as the lateral walls (49) being advantageously designed so as to be planar and plate-like and the first and second crown walls (47,48) extending preferably parallel to the broad sidewalls (13) of the tube.

5. Flat tube (4) according to Claim 4, **characterized in that** the first crown walls (47) of one broad insert sidewall (69) and the first crown walls (47) of the other broad insert sidewall (69) lie flat against each other in pairs.

6. Flat tube (4) according to Claim 4 or 5, **characterized in that** the second crown walls (48) lie flat against the tube wall inner surface (12) of the tube wall (10) of the flat tube (4).

7. Flat tube (4) according to one of the preceding claims, **characterized in that** the endless turbulence insert (66) has several first flow chambers (71) which are arranged next to each other in the transverse direction (70) of the tube and in each case are bounded by two oppositely lying second crown walls (48) and by the four lateral walls (49) adjoining them and which extend longitudinally in the longitudinal direction (18) of the tube.

8. Flat tube (4) according to one of Claims 4 to 7, **characterized in that** the turbulence insert (21) has a honeycomb profile.

9. Flat tube (4) according to Claim 8, **characterized in that** the first flow chambers (71) each have a hexagonal, in particular a uniform or regular hexagonal cross-section, the extension of the first flow chambers (71) in the direction of the height (70) of the tube preferably corresponding to the tube height so that the honeycomb-like structure forms a single row.

10. Flat tube (4) according to one of the preceding claims, **characterized in that** the flat tube (4) has several first and second flow chambers (71, 72) extending in the longitudinal direction (18) of the tube, in each case two second flow chambers (72) being arranged between two first flow chambers (71) and the two second flow chambers (72) arranged between two first flow chambers (71) being arranged above each other viewed in the direction of the height (70) of the tube.

11. Flat tube (4) according to one of the preceding claims, **characterized in that** the tube wall (10) is produced by means of roll forming and is welded preferably along the longitudinal side by means of a longitudinal welding seam (20) and the turbulence insert (21) is also preferably produced by means of roll forming and is welded along the longitudinal side by means of the longitudinal welding seam (20) so that the tube wall (10) and the turbulence insert (21) are welded together via the longitudinal welding seam (20).

12. Heat exchanger (1), **characterized by** flat tubes (4) according to one of the preceding claims.

13. Method for continuously producing flat tubes (4) with inner-lying turbulence insert (21), in particular for producing flat tubes (4) according to one of Claims 1 to 11, with the following method step:
a) preparing a first endless flat strip of metallic material (31), in particular by means of continuous unreeling of the first endless flat strip of metallic material (31) from a first storage device (30), the method being **characterized by** the following method steps:
b) shaping the first endless flat strip of material (31), in particular by means of two impression rolls (34a,34b) which are rotatable in opposite directions of rotation and between which the first endless flat strip of material (31) is guided in a conveying direction (32), so as to produce an endless profiled sheet (35) with two lateral longitudinal profiled-sheet edges (36) and two broad profiled-sheet sides (44,45);
c) preparing a second endless flat strip of material (53) with two lateral longitudinal edges (56) and two broad sides (60,61), in particular by means of continuous unreeling of the second endless flat strip of material (53) from a second storage device (52);
d) combining the endless profiled sheet (35) and the second endless flat strip of material (53) in such a way that they lie against each other along their broad side;
e) continuously bending, preferably by means of roll forming, the second endless flat strip of material (53) together with the endless profiled sheet (35) so as to produce an endless flat tube (62) with a longitudinally slitted tube wall (10) with two oppositely lying longitudinal edges (75) and two oppositely lying broad sidewalls (13) as well as two oppositely lying narrow sidewalls (14) via which the broad sidewalls (13) are connected to each other, and a longitudinally slitted endless turbulence insert (66) with two advantageously oppositely lying, longitudinal or mating edges (77), the tube wall (10) enclosing the endless turbulence insert (66) and the endless turbulence insert (66) having two oppositely lying, profiled, broad sidewalls (69), which in certain zones bear against each other and in certain zones each lie against one of the two broad sidewalls (13) of the tube;
f) joining, in particular welding, the two longitudinal edges (75) of the tube wall and preferably the two longitudinal edges (77) of the insert together;
g) cutting to length the endless flat tube (62) into individual flat tubes (4).

14. Method according to Claim 13, **characterized in that** the endless profiled sheet (35), after shaping and before being combined, is folded at 90° at each of its two longitudinal edges (36) and preferably the second endless flat strip of material (53) before being combined is folded at 90° at each of its two lateral longitudinal edges (56), there being advantageously formed during folding of the endless profiled sheet (35) two lateral bridging walls (51) which are angled at 90° in relation to a transverse direction (37) of the profiled sheet and each have on the end side one of the two longitudinal profiled-sheet edges (36) and there being advantageously formed during folding of the second endless flat strip of material (53) two lateral bridging walls (57) which are angled at 90° in relation to a transverse direction (58) of the strip and each have on the end side one of the two longitudinal strip edges (56).

15. Method according to Claim 13 or 14, **characterized by** the production of an endless profiled sheet (35) which, relative to a profiled sheet mid-plane (65), has a central planar region (40), shaped regions (39,41) adjoining the central region (40) on both sides and outer planar regions (38,42) adjoining each of the two shaped regions (39,41), the first endless flat strip of material (31) advantageously being shaped so that the two shaped sections (39,41), viewed in cross-section, in each case have an undulating profile, in particular a trapezoidal profile (46) or a sinusoidal undulating profile or a triangular profile or a rectangular profile.

16. Method according to Claim 15, **characterized in that** the first endless flat strip of material (31) is shaped so that the shaped sections (39,41) in each case have first and second planar, plate-like and mutually parallel crown walls (47,48), the first crown walls (47), viewed in a transverse direction (37) of the profiled sheet and in a direction perpendicular to the conveying direction (32) and to the transverse direction (37) of the profiled sheet, are arranged staggered with respect to the second crown walls (48), the first and second crown walls (47,48), viewed in the transverse direction (37) of the profile, being arranged alternately and the first endless flat strip of material (31) being advantageously shaped so that in each case a first crown wall (47) is connected to a second crown wall (48) by means of inclined, preferably planar, plate-like lateral walls (49).

17. Method according to one of Claims 14 to 16, **characterized in that**, when being combined, the endless profiled sheet (35) is inserted into the second endless flat strip of material (53) and is placed thereon so that a second broad side (45) of the profiled sheet lies on a first broad side (60) of the strip and preferably the two bridging walls (51) of the endless profiled sheet (35) lie internally on the two bridging walls (57) of the second flat strip of material (53).

18. Method according to one of Claims 13 to 17, **characterized in that** the second endless flat strip of material (53) is bent in such a way that the longitudinally slitted tube wall (10) has a rectangular cross-section and advantageously the second endless flat strip of material (53) is bent in such a way that the two longitudinal edges (56) of the strip mate with each other and form the two oppositely lying longitudinal edges (75) of the tube wall and advantageously the two bridging walls (57) are arranged opposite each other and form one of the two narrow sidewalls (14) of the tube.

19. Method according to Claim 18, **characterized in that** the second endless flat strip of material (53) is angled at 90°, in particular upwards, on either side of a central mid-plane (76) of the strip perpendicular to the transverse direction (58) of the strip, the bending regions being uniformly spaced from the strip mid-plane (76).

20. Method according to one of Claims 13 to 19, **characterized in that** the endless profiled sheet (35) is bent in such a way that the two longitudinal edges (36) of the profiled sheet mate with each other and form the longitudinal edges (77) of the insert.

21. Method according to one of Claims 14 to 20, **characterized in that** the endless profiled sheet (35) is bent in such a way that the two bridging walls (51) are arranged opposite each other and advantageously are oriented horizontally.

22. Method according to one of Claims 15 to 21, **characterized in that** endless profiled sheet (35) is angled at 90°, in particular upwards, on either side of the mid-plane (65) of the profiled sheet in the central planar section (40), the bending regions being uniformly spaced from the mid-plane (65) of the profiled sheet.

23. Method according to one of Claims 15 to 22, **characterized in that**, during bending, the two shaped sections (39,41) are folded onto each other in particular in such a way that the first crown walls (47) of the first shaped section (39) and the first crown walls (47) of the second shaped section (39) are situated opposite each other in pairs, in particular lie against each other in pairs and the second crown walls (48) of the first shaped section (39) and the second crown walls (48) of the second shaped section (39) also are situated opposite each in pairs, but are spaced from each other.

24. Method according to one of Claims 13 to 23, **characterized in that** the two longitudinal edges (75) of the tube wall and the two longitudinal edges (77) of the insert are welded together by means of formation of a longitudinal welding seam (20) so that the tube wall (10) and the endless turbulence insert (66) are welded together via the longitudinal welding seam (20).

25. Method according to one of Claims 13 to 24, **characterized in that** the longitudinal edges (77) of the insert are soldered together owing to the effect of the heat during welding of the longitudinal edges (75) of the tube wall.

26. Method according to one of the Claims 13 to 25, **characterized in that**, owing to the effect of the heat, the endless turbulence insert (66) is soldered in certain regions to the tube wall (10) during welding.

27. Apparatus (22) for the continuous production of flat tubes (4) with an inner-lying turbulence insert (21) according to one of Claims 1 to 11 and according to the method according to one of Claims 13 to 26, **characterized by**:
a) a turbulence insert prefabrication device (23) with a shaping device (33) having means for shaping a first endless flat strip of metallic material (31) so as to produce an endless profiled sheet (35) with two lateral longitudinal edges (36) and two broad sides (44,45);
b) means for preparing a second endless flat strip of metallic material (53) with two lateral longitudinal edges (56) and two broad sides (60,61);
c) a combining device (25) with means for combining the endless profiled sheet (35) and the second endless flat strip of material (53) so that they lie against each other on their broad side;
d) several bending devices (26a,b) arranged behind one another in relation to a conveying direction (32), for continuously bending, preferably by means of roll forming, the second endless flat strip of material (53) together with the endless profiled sheet (35) so as to produce an endless flat tube (62) with a longitudinally slitted tube wall (10) with two oppositely lying longitudinal edges (75) and a longitudinally slitted endless turbulence insert (66) with two longitudinal or mating edges (37) lying preferably opposite each other, the tube wall (10) enclosing the endless turbulence insert (66);
e) a joining device, in particular a welding device (27), for joining together the two longitudinal edges (75) of the tube wall and preferably the two longitudinal edges (77) of the insert;
f) and a dividing device (29) for dividing the endless flat tube (62) into individual flat tubes (4).

28. Apparatus according to Claim 27, **characterized in that** the shaping device (33) has two rotatably mounted impression rolls (34a, 34b) arranged over each other in the vertical direction, for impressing the first endless flat strip of metallic material (31).

## Revendications

1. Tube plat (4) pour échangeur thermique, comportant un axe longitudinal (15) médian et une paroi tubulaire (10) qui comporte deux grandes parois latérales (13) face à face et deux petites parois latérales (14) face à face, par l'intermédiaire desquelles les grandes parois latérales (13) sont reliées l'une à l'autre, et comportant un insert de turbulences (21) agencé à l'intérieur de la paroi tubulaire (10),
l'insert de turbulences (21) comportant deux grandes parois latérales (69) profilées face à face, qui prennent appui l'une sur l'autre par zones,
dans lequel les deux grandes parois latérales (69) de l'insert comportent chacune un profil ondulé par référence à une coupe transversale, les deux grandes parois latérales (69) de l'insert comportant respectivement des premières et des deuxièmes parois frontales (47, 48), dans lequel, vu dans un sens large (19) du tube, perpendiculairement à l'axe longitudinal (15) du tube, et dans un sens en hauteur (70) du tube, dans l'axe longitudinal (15) du tube, perpendiculairement au sens large (19) du tube, les premières parois frontales (47) sont disposées en étant décalées par rapport aux deuxièmes parois frontales (48) et, vu dans le sens large (19) du tube, les premières et deuxièmes parois frontales (47, 48) sont disposées en alternance, et respectivement une première paroi frontale (47) est reliée à une deuxième paroi frontale par l'intermédiaire d'une paroi transversale (49), de préférence inclinée,
**caractérisé en ce que**
les parois frontales (47, 48) et les parois transversales (49) ont une dimension longitudinale dans un sens longitudinal (18) du tube parallèle à l'axe longitudinal (15) du tube, dans lequel
vu dans le sens en hauteur (70) du tube, les premières parois frontales (47) de l'une des grandes parois latérales (69) de l'insert et les premières parois frontales (47) de l'autre grande paroi latérale (69) de l'insert sont disposées par paires les unes en face des autres et sont en appui par paires les unes contre les autres,
dans lequel, vu dans le sens en hauteur (70) du tube, les deuxièmes parois frontales (48) de l'une des grandes parois latérales (69) de l'insert et les deuxièmes parois frontales (48) de l'autre grande paroi latérale (69) de l'insert sont disposées par paires les unes en face des autres et sont situées à distance les unes des autres dans le sens en hauteur (70) du tube, les deuxièmes parois frontales (48) étant en appui contre une surface intérieure (12) de la paroi tubulaire (10) du tube plat (4).

2. Tube plat (4) selon la revendication 1, **caractérisé en ce que** l'insert de turbulences (21) est réalisé en forme de tube plat et comporte une paroi (67) avec les deux grandes parois latérales (69) profilées face à face et deux petites parois latérales (68) face à face, de préférence planes, par l'intermédiaire desquelles les grandes parois latérales (69) sont reliées entre elles, la paroi (67) de l'insert étant fendue de préférence sur le côté longitudinal.

3. Tube plat (4) selon la revendication 2, **caractérisé en ce que** les petites parois latérales (68) de l'insert sont en appui à l'intérieur par conjugaison de forme contre les petites parois latérales (14) du tube.

4. Tube plat (4) selon l'une quelconque des revendications précédentes 1 à 3, **caractérisé en ce que** les deux grandes parois latérales (69) de l'insert ont chacune, par référence à une coupe transversale, un profil trapézoïdal (46) ou un profil ondulé sinusoïdal ou un profil triangulaire ou un profil rectangulaire, les premières et deuxièmes parois frontales (47, 48), ainsi que les parois transversales (49) étant réalisées judicieusement de manière plane en forme de plaques, et les premières et deuxièmes parois frontales (47, 48) s'étendant de préférence parallèlement aux grandes parois latérales (13) du tube.

5. Tube plat (4) selon la revendication 4, **caractérisé en ce que** les premières parois frontales (47) de l'une des grandes parois latérales (69) de l'insert et les premières parois frontales (47) de l'autre grande paroi latérale (69) de l'insert sont en appui plan par paires les unes contre les autres.

6. Tube plat (4) selon la revendication 4 ou 5, **caractérisé en ce que** les deuxièmes parois frontales (48) sont en appui plan contre la face intérieure (12) de la paroi tubulaire (10) du tube plat (4).

7. Tube plat (4) selon l'une quelconque des revendications précédentes, **caractérisé en ce que** l'insert de turbulences continu (66) comporte plusieurs premières chambres d'écoulement (71) adjacentes entre elles dans le sens transversal (70) du tube, lesquelles sont délimitées respectivement par deux deuxièmes parois frontales (48) face à face et les quatre parois transversales (49) adjacentes à ces dernières, et lesquelles ont une dimension longitudinale dans la direction du sens longitudinal (18) du tube.

8. Tube plat (4) selon l'une quelconque des revendications 4 à 7, **caractérisé en ce que** l'insert de turbulences (21) comporte un profil en nids d'abeille.

9. Tube plat (4) selon la revendication 8, **caractérisé en ce que** les premières chambres d'écoulement (71) ont chacune une section transversale hexagonale, en particulier une section transversale hexagonale uniforme ou régulière, la dimension des premières chambres d'écoulement (71) dans le sens en hauteur (70) du tube correspondant de préférence à la hauteur du tube, de telle sorte que la structure en nids d'abeille est réalisée sur un seul rang.

10. Tube plat (4) selon l'une quelconque des revendications précédentes, **caractérisé en ce que** le tube plat (4) comporte plusieurs premières et deuxièmes chambres d'écoulement (71, 72) qui s'étendent dans le sens longitudinal (18) du tube, dans lequel respectivement deux deuxièmes chambres d'écoulement (72) sont disposées entre deux premières chambres d'écoulement (71), les deux deuxièmes chambres d'écoulement (72), disposées entre deux premières chambres d'écoulement (71), étant agencées l'une au-dessus de l'autre par référence au sens en hauteur (70) du tube.

11. Tube plat (4) selon l'une quelconque des revendications précédentes, **caractérisé en ce que** la paroi tubulaire (10) est réalisée par roulage et est soudée de préférence sur le côté longitudinal par un joint de soudure longitudinal (20), et, de préférence, l'insert de turbulences (21) est également réalisé par roulage et est soudé sur le côté longitudinal par le joint de soudure longitudinal (20), de telle sorte que la paroi tubulaire (10) et l'insert de turbulences (21) sont soudés l'un à l'autre par l'intermédiaire du joint de soudure longitudinal (20).

12. Échangeur thermique (1) **caractérisé par** des tubes plats (4) selon l'une des revendications précédentes.

13. Procédé pour la fabrication continue de tubes plats (4) comportant des inserts de turbulences (21) situés à l'intérieur de ceux-ci, en particulier pour la fabrication de tubes plats (4) selon l'une quelconque des revendications 1 à 11, comportant l'étape suivante :
a) mise à disposition d'une première bande plane continue (31) métallique, en particulier par l'acheminement en continu de la première bande plane continue (31) métallique hors d'un premier dispositif de stockage (30), ledit procédé est **caractérisé par** les étapes suivantes :
b) déformation de la première bande plane continue (31), en particulier au moyen de deux rouleaux d'estampage (34a, 34b) tournant dans des sens de rotation opposés, entre lesquels la première bande plane continue (31) est guidée dans une direction de transport (32), pour obtenir une tôle à profil continu (35) profilée, comportant deux bords longitudinaux (36) latéraux et deux grandes faces (44, 45),
c) mise à disposition d'une deuxième bande plane continue (53) comportant deux bords longitudinaux (56) latéraux et deux grandes faces (60, 61), en particulier par l'acheminement en continu de la deuxième bande plane continue (53) hors d'un deuxième dispositif de stockage (52),
d) jonction de la tôle à profil continu (35) et de la deuxième bande plane continue (53), de telle sorte que celles-ci sont disposées l'une contre l'autre par les grandes faces,
e) flexion en continu, de préférence par roulage, de la deuxième bande plane continue (53) conjointement avec la tôle à profil continu (35) pour obtenir un tube plat continu (62) avec une paroi tubulaire (10), fendue longitudinalement et munie de deux bords longitudinaux (75) face à face et deux grandes parois latérales (13) face à face, ainsi que deux petites parois latérales (14) face à face, par l'intermédiaire desquelles les deux grandes parois latérales (13) sont reliées entre elles, et un insert de turbulences continu (66), fendu longitudinalement et muni de deux bords longitudinaux ou bords à abouter (77), situés judicieusement face à face, la paroi tubulaire (10) entourant l'insert de turbulences continu (66), et l'insert de turbulences continu (66) comportant deux grandes parois latérales (69) profilées, situées face à face, qui prennent appui l'une sur l'autre par zones et sont en appui par zones contre respectivement l'une des deux grandes parois latérales (13) du tube,
f) assemblage, en particulier soudage, des deux bords longitudinaux (75) de la paroi tubulaire et de préférence des deux bords longitudinaux (77) de l'insert les uns avec les autres,
g) coupe à longueur du tube plat continu (62) en différents tubes plats (4).

14. Procédé selon la revendication 13, **caractérisé en ce que** la tôle à profil continu (35), après la déformation et avant la jonction, est pliée respectivement sur 90° dans la zone de ses deux bords longitudinaux (36), et de préférence la deuxième bande plane continue (53), avant la jonction, est pliée respectivement sur 90° dans la zone de ses deux bords longitudinaux (56) latéraux, dans lequel, de manière judicieuse, lors du pliage de la tôle à profil continu (35) sont formées deux parois de bordure (51) latérales, qui sont pliées sur 90° par rapport à un sens transversal (37) de la tôle profilée et comportent chacune à l'extrémité l'un des deux bords longitudinaux (36) de la tôle profilée, et, de manière judicieuse, lors du pliage de la deuxième bande plane continue (53) sont formées des parois de bordure (57) latérales qui sont pliées sur 90° par rapport à un sens transversal (58) de la bande et comportent chacune à l'extrémité l'un des deux bords longitudinaux (56) de la bande.

15. Procédé selon la revendication 13 ou 14, **caractérisé en ce que** l'on réalise une tôle à profil continu (35) qui, à partir d'un plan médian (65), comporte une zone centrale (40) plane, des zones déformées (39, 41), adjacentes à la zone centrale (40), et des zones extérieures (38, 42) planes, adjacentes à chacune des deux zones déformées (39, 41), dans lequel de manière judicieuse, la première bande plane continue (31) est formée de telle sorte que les deux zones déformées (39, 41) ont chacune, par référence à une coupe transversale, un profil ondulé, en particulier un profil trapézoïdal (46) ou un profil ondulé sinusoïdal ou un profil triangulaire ou un profil rectangulaire.

16. Procédé selon la revendication 15, **caractérisé en ce que** la première bande plane continue (31) est formée de telle sorte que les zones déformées (39, 41) comportent respectivement des premières et des deuxièmes parois frontales (47, 48) planes, en forme de plaques et parallèles entre elles, dans lequel, vu dans le sens transversal (37) de la tôle profilée et dans une direction perpendiculaire au sens de transport (32) et au sens transversal (37) de la tôle profilée, les premières parois frontales (47) sont disposées en étant décalées par rapport aux deuxièmes parois frontales (48) et, vu dans le sens transversal (37) de la tôle profilée, les premières et deuxièmes parois frontales (47, 48) sont disposées en alternance, et dans lequel la première bande plane continue (31) est déformée judicieusement de telle sorte que respectivement une première paroi frontale (47) est reliée à une deuxième paroi frontale (48) par l'intermédiaire de parois transversales (49) en forme de plaques, inclinées, de préférence planes.

17. Procédé selon l'une quelconque des revendications 14 à 16, **caractérisé en ce qu'**au moment de la jonction, la tôle à profil continu (35) est insérée dans la deuxième bande plane continue (53) et est posée sur celle-ci de telle sorte qu'une deuxième grande face (45) de la tôle profilée est posée sur une première grande face (60) de la bande, et de préférence les deux parois de bordure (51) de la tôle à profil continu (35) sont en appui à l'intérieur contre les deux parois de bordure (57) de la deuxième bande plane (53).

18. Procédé selon l'une quelconque des revendications 13 à 17, **caractérisé en ce que** la deuxième bande plane continue (53) est pliée de telle sorte que la paroi tubulaire (10) fendue longitudinalement possède une section transversale rectangulaire et, de manière judicieuse, la deuxième bande plane continue (53) est pliée de telle sorte que les deux bords longitudinaux (56) de la bande sont aboutés l'un à l'autre et forment les deux bords longitudinaux (75) face à face de la paroi tubulaire, et de manière judicieuse les deux parois de bordure (57) sont disposées l'une en face de l'autre et forment l'une des deux petites parois latérales (14) du tube.

19. Procédé selon la revendication 18, **caractérisé en ce que** la deuxième bande plane continue (53), de part et d'autre de son plan médian (76), perpendiculaire au sens transversal (58) de la bande, est pliée respectivement sur 90°, en particulier vers le haut, les zones de pliage étant situées à la même distance du plan médian (76) de la bande.

20. Procédé selon l'une quelconque des revendications 13 à 19, **caractérisé en ce que** la tôle à profil continu (35) est pliée de telle sorte que les deux bords longitudinaux (36) de la tôle profilée sont aboutés l'un à l'autre et forment les bords longitudinaux (77) de l'insert.

21. Procédé selon l'une quelconque des revendications 14 à 20, **caractérisé en ce que** la tôle à profil continu (35) est pliée de telle sorte que les deux parois de bordure (51) sont disposées face à face et, judicieusement, sont orientées horizontalement.

22. Procédé selon l'une quelconque des revendications 15 à 21, **caractérisé en ce que** la tôle à profil continu (35), de part et d'autre de son plan médian (65) dans sa zone centrale (40) plane, est pliée respectivement sur 90°, en particulier vers le haut, les zones de pliage étant situées à la même distance du plan médian (65) de la tôle profilée.

23. Procédé selon l'une quelconque des revendications 15 à 22, **caractérisé en ce qu'**au moment de la flexion, les deux zones déformées (39, 41) sont rabattues l'une sur l'autre, en particulier de telle sorte que les premières parois frontales (47) de la première zone déformée (39) et les premières parois frontales (47) de la deuxième zone déformée (39) sont disposées par paires face à face, en particulier sont en appui par paires les unes contre les autres, et les deuxièmes parois frontales (48) de la première zone déformée (39) et les deuxièmes parois frontales (48) de la deuxième zone déformée (39) sont également disposées par paires face à face, mais sont situées à distance les unes des autres.

24. Procédé selon l'une quelconque des revendications 13 à 23, **caractérisé en ce que** les deux bords longitudinaux (75) de la paroi tubulaire et les deux bords longitudinaux (77) de l'insert sont soudés entre eux par la formation d'un joint de soudure longitudinal (20), de telle sorte que la paroi tubulaire (10) et l'insert de turbulences continu (66) sont soudés l'un à l'autre par l'intermédiaire du joint de soudure longitudinal (20).

25. Procédé selon l'une quelconque des revendications 13 à 24, **caractérisé en ce que** les bords longitudinaux (77) de l'insert sont brasés l'un à l'autre sous l'effet thermique généré lors du soudage des bords longitudinaux (75) de la paroi tubulaire.

26. Procédé selon l'une quelconque des revendications 13 à 25, **caractérisé en ce que** sous l'effet thermique, l'insert de turbulences continu (66) est brasé par zones avec la paroi tubulaire (10) au moment du soudage.

27. Dispositif (22) pour la fabrication continue de tubes plats (4) comportant des inserts de turbulences (21) situés à l'intérieur de ceux-ci, selon l'une des revendications 1 à 11 et selon le procédé selon l'une des revendications 13 à 26, **caractérisé par**
a) un dispositif de fabrication préliminaire (23) d'inserts de turbulences avec un dispositif de formage (33) muni de moyens pour la déformation d'une première bande plane continue (31) métallique pour obtenir une tôle à profil continu (35) profilée, comportant deux bords longitudinaux (36) latéraux et deux grandes faces (44, 45),
b) des moyens pour la mise à disposition d'une deuxième bande plane continue (53) comportant deux bords longitudinaux (56) latéraux et deux grandes faces (60, 61),
c) un dispositif de jonction (25) avec des moyens pour la jonction de la tôle à profil continu (35) et de la deuxième bande plane continue (53), de telle sorte que celles-ci sont disposées l'une contre l'autre par les grandes faces,
d) plusieurs dispositifs de flexion (26a, 26b), disposés les uns derrière les autres par rapport à un sens de transport (32) et destinés au pliage en continu, de préférence par roulage, de la deuxième bande plane continue (53) conjointement avec la tôle à profil continu (35) pour obtenir un tube plat continu (62) avec une paroi tubulaire (10), fendue longitudinalement et munie de deux bords longitudinaux (75) face à face, et un insert de turbulences continu (66), fendu longitudinalement et muni de deux bords longitudinaux ou bords à abouter (37), de préférence face à face, la paroi tubulaire (10) entourant l'insert de turbulences continu (66),
e) un dispositif d'assemblage, en particulier un dispositif de soudage (27) pour l'assemblage des deux bords longitudinaux (75) de la paroi tubulaire et de préférence des deux bords longitudinaux (77) de l' insert les uns avec les autres,
f) et un dispositif de coupe (29) pour couper le tube plat continu (62) en différents tubes plats (4).

28. Dispositif selon la revendication 27, **caractérisé en ce que** le dispositif de formage (33) comporte deux rouleaux d'estampage (34a, 34b), montés rotatifs l'un au-dessus de l'autre dans la direction verticale, pour l'estampage d'une première bande plane continue (31) métallique.
